# EUROPÄISCHE PATENTSCHRIFT

(11) **EP 4 181 729 B1**
(45) Veröffentlichungstag und Bekanntmachung des Hinweises auf die Patenterteilung: **08.10.2025**
(21) Anmeldenummer: 21739628.2
(22) Anmeldetag: 02.07.2021
(51) Int. Cl.: A45B 9/02, A63C 11/22

(54) **STOCKGRIFF MIT SCHLAUFENBEFESTIGUNG**
STICK HANDLE WITH LOOP FASTENING
POIGNÉE DE CANNE POURVUE D'UNE FIXATION À BOUCLE

(30) Priorität: 14.07.2020 EP 20185606; 14.07.2020 EP 20185607; 08.12.2020 EP 20212352; 08.12.2020 EP 20212353
(43) Veröffentlichungstag der Anmeldung: 24.05.2023
(73) Patentinhaber: Lekisport AG, 6340 Baar (CH)
(72) Erfinder: HEIM, Eberhard, 72669 Unterensingen (DE); KREIS, Wladimir, 73230 Kirchheim (DE)
(74) Vertreter: Bremi, Tobias Hans
(86) Internationale Anmeldenummer: PCT/EP2021/068294
(87) Internationale Veröffentlichungsnummer: WO 2022/012965

(56) Entgegenhaltungen:
- CN-U- 203 105 897
- DE-U- 7 535 934
- US-B1- 6 439 610

## Beschreibung

### TECHNISCHES GEBIET

Die vorliegende Erfindung betrifft einen Stockgriff für beispielsweise einen Wanderstock, einen Trekkingstock, einen Skistock oder einen Nordic Walking-Stock, bei dem die Schlaufe einstellbar in ihrer Länge respektive Größe ausgestaltet ist. Weiter betrifft die vorliegende Erfindung einen Stock mit einem derartigen Stockgriff sowie Verfahren zur Montage eines derartigen Stockgriffs.

### STAND DER TECHNIK

Aus dem Stand der Technik, beispielsweise aus der DE 299 06 612 U1, sind Stockgriffe bekannt, welche von einer Richtung quer zur Stocklängsachse vom Benutzer umgriffen werden, wobei die Konturen des Stockgriffs derart ausgebildet sind, dass sie für eine sequentielle Anordnung der Finger einer Benutzerhand geeignet sind. Bei einer Krafteinwirkung von oben dient ein Vorsprung als Abstützung des Zeigefingers nach unten hin. Ein Wanderstock, bei dem ein Knauf den Stockgriff bildet, ist in der DE 10 2006 008 066 A1 offenbart. Der Knauf ist dabei exzentrisch auf den Stockschaft aufgesetzt. Dieser Stockgriff ist nur für die Umgreifung von oben geeignet.

Weitere Stockgriffe mit ergonomischer Ausgestaltung des Griffkopfes sind aus EP-A-2 168 641 bekannt.

Bei solchen Griffkonstruktionen können die Schlaufen unter Verwendung von unterschiedlichen Mechanismen einstellbar befestigt sein, vergleiche beispielsweise EP-A-1 848 298, WO-A-2018/166854, EP-A-1 819 406.

Aus der DE7535934U ist ein Handgriff für Skistöcke mit einem auf das obere Ende eines Skistockes aufzusetzenden, von einer Hand zu umfassenden Griff und einem mit diesem mit beiden Enden verbundenen, eine Schlaufe bildenden Band bekannt, der dadurch gekennzeichnet ist, daß ein freies Ende des Bandes derart lösbar mit dem Griff befestigt ist, daß es bei Zugbeanspruchung nach oben in Bezug auf den stehenden Skistock von dem Griff lösbar ist. Die Schlaufe wird dabei nicht geklemmt, sondern das Band verfügt über Löcher, in die ein Stift formschlüssig eingreift.

### DARSTELLUNG DER ERFINDUNG

Es ist entsprechend Aufgabe der vorliegenden Erfindung, einen verbesserten Stockgriff der eingangs genannten Art zur Verfügung zu stellen.

Konkret geht es darum, einen Stockgriff, insbesondere für einen Skistock, Langlaufskistock, Trekkingstock oder Nordic Walking Stock, bereitzustellen, aufweisend einen Kopfbereich und einen Griffbereich, sowie eine axiale Ausnehmung zur Aufnahme eines Stockrohrs, und eine daran befestigte und in ihrer Größe verstellbare Handschlaufe.

Der Stockgriff verfügt dabei über eine zentrale Ausnehmung, in welcher ein Schlaufenbefestigungselement mit einer am Schlaufenbefestigungselement befestigten, in ihrer Größe verstellbaren Handschlaufe wenigstens teilweise aufgenommen ist.

Dabei ist erfindungsgemäß der Stockgriff dadurch gekennzeichnet, dass das Schlaufenbefestigungselement und die am Schlaufenbefestigungselement befestigte Handschlaufe eine separat von einem Kern des Stockgriffs ausgebildete modulare Einheit bilden, welche reversibel kippbar um eine Drehachse im Stockgriff am Kern des Stockgriffs befestigt ist.

Dabei ist das Schlaufenbefestigungselement in einer Ruheposition X1, bei welcher das Schlaufenbefestigungselement in die Oberflächenkontur des Griffkopfes eingebettet ist, und bei welcher die Größe der Handschlaufe nicht verstellt werden kann, und zwar indem das Band der Handschlaufe kraftschlüssig, und nicht formschlüssig, fixiert ist, um die Drehachse nach oben in eine Verstellposition X2 kippbar, und in dieser Verstellposition kann X2 die Größe der Handschlaufe eingestellt werden.

Damit wird eine einfache und insbesondere hinsichtlich Montage, Reparatur und Ersatz von Bauteilen vorteilhafte Bauweise bereitgestellt, die eine hervorragende Feststellung der Schlaufe in der Ruheposition gewährleistet, und trotzdem in der Verstellposition eine einfache Längenverstellung der Handschlaufe erlaubt. Das Schlaufenbefestigungselement als Modul kann vorgefertigt werden und zusammen mit der Handschlaufe als Ganzes in einen entsprechenden Griffkopf eingebaut werden. So können auch die Produktionsprozesse und die Lagerhaltung optimiert werden, da eine solche Einheit für verschiedene Modelle hinsichtlich weiterer Gestaltung des Griffes eingesetzt werden kann. Eine erste bevorzugte Ausführungsform ist dadurch gekennzeichnet, dass das Schlaufenbefestigungselement eine Durchgangsöffnung aufweist, durch welche das Schlaufenband der Handschlaufe aus dem Stockgriff herausgeführt wird, um die Hand des Benutzers herumgeführt wird, und durch die gleiche Durchgangsöffnung mit dem freien Ende wieder durch das Schlaufenbefestigungselement hindurch tritt, wobei vorzugsweise das freie Ende des Schlaufenbandes hinter dieser Durchgangsöffnung nach unten um das Schlaufenbefestigungselement um einen Umlenkungsbereich geführt ist und anschließend unterhalb der Schlaufe als freies Schlaufenende aus dem Griffkopf herausgeführt ist.

Das Schlaufenband ist in der Ruheposition zwischen dem Schlaufenbefestigungselement und dem Kern des Stockgriffs durch eine reine Klemmung, d. h. durch einen Kraftschluss in seiner Position fixiert. Insbesondere auf Löcher im Schlaufenband für eine formschlüssige Befestigung wird dabei verzichtet, um möglichst viele unterschiedliche Positionen zu ermöglichen.

Diese Schlaufenführung erlaubt gleichzeitig eine gute Klemmung und andererseits auch Vorteile hinsichtlich Modularität, da die vorgefertigte Einheit aus Schlaufenbefestigungselement und Handschlaufe, insbesondere wenn das eine Ende der Schlaufe am Schlaufenbefestigungselement befestigt ist, einfach montiert werden kann.

In der Ruheposition ist bevorzugter Maßen das Schlaufenband zwischen einer Unterseite des Schlaufenbefestigungselements und einem gegenüberliegenden Boden der zentralen Ausnehmung festlegend geklemmt.

Vorzugsweise sind dabei im Klemmbereich und/oder im Umlenkungsbereich Mittel angeordnet, um die Verstellung der Größe der Handschlaufe zu verhindern.

Diese Mittel können vorzugsweise wenigstens teilweise in Form eines oder mehrerer Klemmvorsprünge oder Klemmabsätze und/oder korrespondierender Vertiefungen, Stufen oder Rillen in der Gegenfläche ausgebildet sein.

Besonders bevorzugt ist dabei auf der Unterseite des Schlaufenbefestigungselements wenigstens eine quer zur Laufrichtung verlaufende Rippe angeordnet, und im gegenüberliegenden Boden der zentralen Ausnehmung eine korrespondierende Stufe.

Eine weitere bevorzugte Ausführungsform zeichnet sich dadurch aus, dass das Schlaufenbefestigungselement mittels eines entlang der Drehachse quer zu einer Laufrichtung und quer zur Stockgrifflängsachse in einer Durchgangsöffnung des Kerns des Stockgriffs angeordneten Querstifts am Kern des Stockgriffs kippbar befestigt ist.

Das Schlaufenbefestigungselement kann zudem mittels einer direkten oder indirekten Verbindung am Kern des Stockgriffs befestigt d. h. insbesondere gegen Verlieren gesichert sein, die vorzugsweise gleichzeitig eine Führungsfunktion für die Kippbewegung zwischen Ruheposition X1 und Feststellposition X2 bereitstellt. Insbesondere bevorzugt sind dazu am Kern und/oder an einem separaten Element Vorsprünge vorgesehen, die in gekrümmte Ausnehmungen in den Seitenflächen wenigstens teilweise eingreifen.

Weiterhin bevorzugt können Einrastelemente vorgesehen sein, die das Schlaufenbefestigungselement in der Ruheposition X1 und/oder in der Verstellposition X2 wenigstens teilweise einrasten lassen. Vorzugsweise wird in beiden Positionen ein derartiger Mechanismus bereitgestellt.

Dabei kann das Schlaufenbefestigungselement mindestens einen ersten Rastkanal in wenigstens einer Seitenfläche aufweisen, in welchen wenigstens ein erster Rastkamm im Ruhezustand X1 eingreift, wobei das Schlaufenbefestigungselement dann vorzugsweise zwei Rastkanäle oder -rinnen aufweist, welche an zwei parallel zueinander angeordneten, einander gegenüberliegenden Seitenwänden des Schlaufenbefestigungselements angeordnet sind. Vorzugsweise weist der Kern zwei in die zentrale Ausnehmung nach innen gerichtete Rastkämme auf, welche an zwei im Wesentlichen parallel zueinander angeordneten, einander gegenüberliegenden Seitenwänden des Kerns angeordnet sind, welche in die zwei Rastkanäle eingreifen.

Alternativ oder zusätzlich ist es möglich, dass das Schlaufenbefestigungselement mindestens einen zweiten Rastkanal in wenigstens einer Seitenfläche aufweist, in welchen wenigstens ein erster Rastkamm in der Verstellposition X2 eingreift, wobei das Schlaufenbefestigungselement vorzugsweise zwei Rastkanäle oder -rinnen aufweist, welche an zwei parallel zueinander angeordneten, einander gegenüberliegenden Seitenwänden des Schlaufenbefestigungselements angeordnet sind, und wobei vorzugsweise der Kern zwei in die zentrale Ausnehmung nach innen gerichtete Rastkämme aufweist, welche an zwei im Wesentlichen parallel zueinander angeordneten, einander gegenüberliegenden Seitenwänden des Kerns angeordnet sind, welche in die zwei Rastkanäle eingreifen.

Eine weitere bevorzugte Ausführungsform ist dadurch gekennzeichnet, dass die Handschlaufe einen die Hand des Benutzers umlaufenden Schlaufenabschnitt aufweist, sowie einen an den Schlaufenabschnitt einseitig anschliessenden, in eine schlitzförmige Durchgangsöffnung des Schlaufenbefestigungselements eingeführten und in der zentralen Ausnehmung um einen Umlenkbereich des Schlaufenbefestigungselements nach unten herum geführten Umlenkabschnitt aufweist, und ein erstes freies, aus der zentralen Ausnehmung hinausragendes Ende, das an den Umlenkabschnitt anschliesst, wobei die Handschlaufe zudem ein zweites an den umlaufenden Schlaufenabschnitt angrenzendes Ende aufweist, welches am Schlaufenbefestigungselement befestigt ist, vorzugsweise an einer in der zentralen Ausnehmung des Stockgriffs angeordneten Vorderwand des Schlaufenbefestigungselements, insbesondere bevorzugt mittels eines Befestigungsmittels, das vorzugsweise eine Schraube, eine Niete, ein Stift, ein Haken, eine Klebeverbindung oder eine Kombination davon ist.

Das Schlaufenbefestigungselement kann vorzugsweise wenigstens eine, vorzugsweise quer zur Laufrichtung angeordnete Ausnehmung aufweisen.

Weiter kann das Schlaufenbefestigungselement an seiner Vorderfläche im Übergang zum (bei Benutzung, in der Ruheposition X1 die Oberfläche des Griffkopfes bildenden) Deckabschnitt Mittel aufweisen, die eine Abdichtung gewährleisten, insbesondere in Form eines Vorsprungs und/oder einer Dichtlippe.

Der Stockgriff kann zudem wenigstens einen, vorzugsweise klammerförmigen, Aufsatz aufweisen, der formschlüssig und lösbar mit dem Schlaufenbefestigungselement und/oder mit dem Kern verbunden ist. Es kann sich z.B. um zwei jeweils seitlich aufgesetzte Aufsätze handeln. Bei einem klammerförmigen Aufsatz kann dieser zwei in Laufrichtung in einer Vorderwand zusammenlaufende und nach unten hin in einem vorderen Bereich durch einen Boden verbundene Seitenwände aufweist, wobei die Seitenwände jeweils ein nach hinten entgegen der Laufrichtung gerichtetes freies Ende aufweisen, an welchem jeweils ein Rastzapfen angeordnet ist, und wobei die Rastzapfen in jeweils einen an gegenüberliegenden Seitenwänden des Schlaufenbefestigungselements angeordneten gekrümmten Führungskanal eingreifen, wodurch das Schlaufenbefestigungselement während einer Kippbewegung des Schlaufenbefestigungselements in der zentralen Ausnehmung des Stockgriffs geführt ist, und wobei vorzugsweise der mindestens eine Führungskanal entlang der Krümmung eines Deckabschnittes des Schlaufenbefestigungselements ausgebildet ist.

Typischerweise ist der Aufsatz formschlüssig und lösbar mit dem Kern (1a) des Stockgriffs verbunden ist, vorzugsweise mittels wenigstens einer Rastverbindung.

Der Winkel zwischen der Ruheposition X1 und der Verstellposition X2 liegt vorteilhafterweise im Bereich von 20-90°, vorzugsweise im Bereich von 30-80°, insbesondere vorzugsweise im Bereich von 45-70°.

Der Stockgriff weist bevorzugter Maßen eine erste formschlüssige Verbindung zwischen dem Kern und dem Schlaufenbefestigungselement auf, sowie eine zweite formschlüssige Verbindung zwischen dem Schlaufenbefestigungselement und dem Aufsatz und eine dritte formschlüssige Verbindung zwischen dem Kern und dem Aufsatz.

Das Schlaufenbefestigungselement kann einen gekrümmten Deckabschnitt aufweisen, der in Feststellposition wenigstens teilweise oder insbesondere nahezu vollständig in eine Aussenkontur des Kopfbereichs integriert ist.

Der Griffkopf ragt bevorzugt in einem vorderen Bereich über den Griffbereich hinaus. Zur besseren Griffigkeit verfügt der Griffkopf auf seiner vorderen Unterseite über wenigstens eine Erhebung, vorzugsweise ungefähr auf halber Strecke zwischen der Vorderkante des Griffbereichs und der Spitze des Griffkopfs. Weiter vorzugsweise ist die Unterseite und gegebenenfalls wenigstens teilweise auch ein Bereich, der sich noch etwas seitlich nach hinten erstreckt, aus einem besonders grifffreundlichen Material gefertigt. Typischerweise besteht der Kern des Griffkopfs aus einem harten thermoplastischen Material, wie beispielsweise Polyamid, Polycarbonat, Polyethylen, Polypropylen, oder Mischungen respektive Glasfaser verstärkte davon. Als grifffreundliches Material kann im unteren Bereich des Griffkopfs ein weicheres Elastomer-Material vorgesehen werden, dass vorzugsweise dann auch noch die oben erwähnte Erhebung bereitstellt. Der ganze Kern des Griffes oder wenigstens der obere Bereich mit dem Griffkopf kann entsprechend aus einem einzigen Material hergestellt werden, oder in einem 2K Verfahren mit einem Elastomer-Einsatz insbesondere auf der Unterseite des Griffkopfes.

Ebenfalls aus einem grifffreundlichen Elastomer-Material oder wenigstens mit einer Beschichtung aus einem grifffreundlichen Elastomer-Material kann auch die Oberseite respektive Deckfläche sowie ein Deckabschnitt des Schlaufenbefestigungselements ausgebildet sein.

Weiter betrifft die vorliegende Erfindung ein Verfahren zur Montage eines Stockgriffes wie oben dargelegt, welches dadurch gekennzeichnet ist, dass die Handschlaufe mit einem freien Ende am Schlaufenbefestigungselement befestigt wird, und anschließend als Modul in die zentrale Ausnehmung eingeführt und über einen Querstift im Griffkopf kippbar befestigt wird. Vorzugsweise wird vor dem Einsetzen des Schlaufenbefestigungselements oder anschließend wenigstens ein Aufsatz vorzugsweise seitlich oder von vorne aufgeschoben und am Griffkopf vorzugsweise selbsteinrastend befestigt. Dadurch wird der Aufsatz über das Schlaufenbefestigungselement respektive das Schlaufenbefestigungselement über diesen Aufsatz respektive Bereiche davon zusätzlich am Griffkopf gesichert. Vorzugsweise wird zusätzlich das Schlaufenbefestigungselement durch einen Eingriff des Aufsatzes für die Kippbewegung geführt.

Zu guter Letzt betrifft die vorliegende Erfindung einen Stock, insbesondere Skistock, Langlaufskistock, oder Nordic Walking Stock, mit einem Stockgriff wie oben dargelegt respektive montiert wie oben dargelegt.

Alternativ oder zusätzlich geht es vorliegend um einen Stockgriff mit folgenden Eigenschaften:
Ein Stockgriff, insbesondere für einen Skistock, Langlaufskistock, Trekkingstock oder Nordic Walking Stock, mit einem Kopfbereich und einen Griffbereich, sowie einer nach unten einseitig offenen axialen Ausnehmung zur Aufnahme eines Stockrohrs.

Dabei ist ein solcher Stockgriff insbesondere dadurch gekennzeichnet, dass der Stockgriff einen Kern aus dem eigentlichen strukturbildenden Material (beispielsweise und vorzugsweise aus einem thermoplastischen Werkstoffen wie insbesondere Polyamid, Polycarbonat, Polypropylen, Polyethylen oder Mischungen davon, ggf. (glas)faserverstärkt) aufweist, wobei der Kern wenigstens bereichsweise eine erste, linke Seitenwand und eine zweite, rechte Seitenwand im Inneren des Griffes aufweist.

Dabei sind die beiden Seitenwände oberseitig durch eine Deckfläche verbunden, wobei Seitenwände und Deckfläche einen Hohlraum umschließen, und die erste, linke Seitenwand und die zweite, rechte Seitenwand im Kopfbereich den Hohlraum seitlich begrenzen. Beide Seitenwände verfügen dabei jeweils über mindestens einen oder vorzugsweise zwei Durchbrüche in einer Richtung quer zur Stockgrifflängsachse und quer zur Laufrichtung bei bestimmungsgemäßer Verwendung.

Die individuelle Durchbruchfläche von wenigstens einem der Durchbrüche, vorzugweise der Mehrzahl oder aller der Durchbrüche, beträgt dabei mehr als 10mm², insbesondere mehr als 15mm², insbesondere im Bereich von 10-50mm². Alternativ oder zusätzlich beträgt die Gesamtfläche der Durchbrüche auf wenigstens einer oder beiden Seiten, d.h. in einer Seitenwand, des Griffes mehr als 10 mm², vorzugsweise mehr als 15 mm², oder mehr als 20 mm², insbesondere im Bereich von 10-50mm².

Durch die Ausgestaltung mit den Seitenwänden und den Durchbrüchen in diesen Seitenwänden kann auf stabile Weise ein länglicher Hohlraum im Inneren des Griffkopfes konstruktiv realisiert werden, ohne dass dabei Einbußen bei der Stabilität auch bei großer Belastung in Kauf genommen werden müssen. Durch die Stege dieser, beispielsweise organischen Struktur kann eine große Stabilität gewährleistet werden, und die vorgeschlagene Bauweise lässt sich auch in den üblichen Verfahren (Spritzgussverfahren) für den Kern des Stockgriffes ohne weiteres realisieren.

Eine erste bevorzugte Ausführungsform ist dadurch gekennzeichnet, dass zwischen den Durchbrüchen Stege ausgebildet sind oder die Durchbrüche durch eine Gitterstruktur mit Durchbrüchen gebildet werden.

Wenigstens einer oder mehrere der Durchbrüche können in Form von Vielecken ausgebildet sein, mit ggf. abgerundeten Ecken, z.B. in Form von Dreiecken, Vierecken (Drachen, Raute, Quadrat, Rechteck, trapezoidale Form, z.B. Parallelogramm, Trapez).

Typischerweise ist die Deckfläche geschlossen oder gitterförmig ausgebildet. Wenn die Deckfläche gitterförmig mit vollständigen Durchbrechungen ausgebildet ist, überdeckt vorzugsweise der weiter unten beschriebene Aufsatz oder ein separater Aufsatz oder eine Beschichtung auch die Oberfläche der Deckfläche, um das Eindringen von Schmutz oder ähnlichem zu verhindern.

Der Stockgriff weist vorzugsweise wenigstens einen am Kern vorzugsweise lösbar befestigten Aufsatz auf, welcher den Kern im Kopfbereich bevorzugter Massen in Umfangsrichtung bereichsweise umschliesst, und der die Durchbrüche und/oder Ausnehmungen in der Deckfläche wenigstens teilweise, vorzugsweise vollständig außenseitig überdeckt, wobei der Aufsatz vorzugsweise kraft- und/oder formschlüssig am Kern befestigt ist und/oder formschlüssig an einem ebenfalls im Griffkopf eingelassenen Schlaufenbefestigungselement befestigt ist. Es kann sich z.B. um zwei jeweils seitlich aufgesetzte Aufsätze handeln.

Der Aufsatz ist typischerweise und bevorzugt aus einem transparenten oder transluszenten thermoplastischen Werkstoff gefertigt, beispielsweise Polyamid, Polycarbonat, Polyacrylat (e.g. PMMA), POM oder einer Mischung derartiger Materialien, damit der Blick auf die Innenstruktur freigegeben wird.

Der Stockgriff mit dem Kopfbereich und dem Griffbereich verfügt bevorzugtermassen über einen harten Kern aus einem thermoplastischen Material und einem darauf angeordneten weichen Material, beispielsweise aus einem Schaumstoff oder Kork im Griffbereich. Dabei kann der harte Kern aus einem thermoplastischen Material eine umlaufende Vertiefung im Griffbereich aufweisen, in der eine entsprechende Ummantelung aus Schaumstoff oder Kork angeordnet ist. So wird nicht nur eine weitere Verringerung des Gewichts bewirkt, sondern auch eine höhere Grifffreundlichkeit.

Die Ummantelung kann aus Schaumstoff (beispielsweise EVA), Kork, oder aber auch aus einem Komposit-Verbund, aus Holz, Bast, Textil, Vliess, Metall, oder einer Kombination solcher Materialien bestehen.

Damit auch solche Konstruktionen montiert werden können, kann der harte Kern im unteren Griffbereich, d. h. in jenem Bereich, in dem die axiale Ausnehmung für ein Stockrohr vorgesehen ist, getrennt sein, d. h. einen umlaufenden Schlitz aufweisen. So kann der zweiteilige harte Kern des Griffes mit der Ummantelung montiert werden, indem der obere Bereich oder der untere Bereich des harten Kerns vorgelegt wird, die umlaufende Ummantelung aufgeschoben wird, und der andere Bereich des harten Kerns in die freie andere Öffnung der Ummantelung eingeschoben wird und die Teile miteinander verbunden, z.B. verklebt werden.

Diese vorgeschlagene Bauweise kann auch dazu verwendet werden, Stockgriffe unterschiedlicher Größen und unterschiedlicher Formen quasi modular bereitzustellen. So ist es beispielsweise möglich, die Länge des Griffbereichs unterschiedlich auszubilden, indem jeweils ein gleicher Kopfbereich und oberer harter Kern bereitgestellt wird, und untere harte Kernbereiche unterschiedlicher Länge, und dann wird eine Ummantelung der gewünschten Länge mit einem unteren harten Kernbereich der gewünschten Länge kombiniert mit immer dem gleichen oberen harten Kern.

Weiter ist es zusätzlich oder unabhängig davon möglich, die Ummantelung bei gleichbleibendem harten Kern mit unterschiedlicher Form auszugestalten. So kann bei gleich bleibendem harten Kern eine ganze Serie von unterschiedlichen Griffen bereitgestellt werden, indem nur unterschiedliche Ummantelungen verwendet werden, wobei die verschiedenen Ummantelungen hinsichtlich Material und/oder Formgebung variieren können.

Insbesondere bevorzugt werden im Rahmen einer Griff-Serie sämtliche Variationsmöglichkeiten ausgenützt, beispielsweise indem es einen einzigen harten Kern-Oberteil mit Griffkopf gibt, der immer gleich ist, und verschieden lange untere harte Kerne je nach gewünschter Länge des Griffbereichs, und unterschiedlich lange Ummantelungen aus unterschiedlichem Material und mit unterschiedlicher Formgebung. Alternativ können auch die Oberteile mit Griffkopf und hartem Kernbereich unterschiedliche Längen aufweisen und mit unteren, harten Kernbereichen, entweder mit gleicher Länge und Formgebung oder auch mit unterschiedlicher Länge und Formgebung kombiniert werden. So können am Ende sogar benutzerspezifische individualisierte Kombinationen mit vergleichsweise niedrigem Aufwand bei der Produktion bereitgestellt werden, was insbesondere bei den heutigen Möglichkeiten mit Internet-Versand direkt vom Produktionsort an den Kunden interessante Möglichkeiten eröffnet.

Der Stockgriff mit einer Stocklängsachse und einem in eine Laufrichtung weisenden vorderen Stockgriffbereich und einem entgegengesetzt der Laufrichtung ausgerichteten hinteren Stockgriffbereich, sowie einem Umgriffbereich und einen an den Umgriffbereich anschliessenden gewölbten Kopfbereich, wobei der Umgriffbereich einen dem Kopfbereich benachbarten oberen Umgriffbereich und einen dem Kopfbereich abgewandten unteren Umgriffbereich aufweist, verfügt typischerweise über eine Griffnase im Kopfbereich, welche im vorderen Stockgriffbereich im Wesentlichen absatzlos in den oberen Umgriffbereich übergeht, wobei die Griffnase im vorderen Stockgriffbereich in Laufrichtung über den Umgriffbereich hinausragend in einem Überstand ausgebildet ist.

Der Überstand beträgt dabei typischerweise mehr als ca. 50% einer mittleren Ausdehnung des Umgriffbereichs in Laufrichtung. Typischerweise ist dabei eine Schnittebene des Kopfbereichs, welche durch eine quer zur Stocklängsachse und quer zur Laufrichtung angeordnete Querachse des Kopfbereichs, die angeordnet ist, wo der Kopfbereich quer zur Laufrichtung und quer zur Stocklängsachse gemessen am breitesten ist, und eine vorderste Spitze der Griffnase aufgespannt ist, in einem stumpfen Winkel von im Bereich von 90-135 Grad von der Stocklängsachse abgewinkelt.

Der Aufsatz kann dabei als Klammer mit zwei seitlichen Armen ausgebildet sein, wobei die Arme dieser Klammer den Griffkopf quasi von vorne umgreifen, und wobei sich die Arme von einer Vorderwand des Aufsatzes aus nach hinten zum hinteren Bereich des Kopfbereichs des Stockgriffs erstrecken und dabei die Seitenwände teilweise und die darin angeordneten Durchbrüche vorzugsweise vollständig außenseitig überdecken.

Dabei verfügt vorzugsweise jeder der seitlichen Arme über mindestens ein erstes Mittel zur kraft- und/oder formschlüssigen Verbindung mit dem Kern und vorzugsweise zusätzlich über mindestens ein zweites Mittel zur kraft- und/oder formschlüssigen Verbindung mit einem Kupplungselement, wobei es sich vorzugsweise mindestens beim zweiten Mittel um ein Rastmittel handelt, welches in eine Rastausnehmung oder an einem Rastfortsatz einer Raststruktur im Kern einrastet.

Sowohl die erste, linke Seitenwand als auch die zweite, rechte Seitenwand können im Kopfbereich jeweils mindestens drei Durchbrüche in einer Richtung quer zur Stockgrifflängsachse und quer zur Laufrichtung aufweisen.

Die erste Seitenwand und die zweite Seitenwand weisen vorzugsweise jeweils mindestens zwei oder drei durch jeweils einen Steg voneinander getrennte Durchbrüche auf, wobei sich die Stege von der Deckfläche des Stockgriffes nach unten in Richtung des Griffbereichs erstrecken, und vorzugsweise im Wesentlichen parallel zur Stockgrifflängsachse oder winklig geneigt zur Stockgrifflängsachse angeordnet sind.

Die Stege sind bevorzugter Massen bezüglich Stockgrifflängsachse geneigt ausgerichtet, wobei bevorzugter Massen in Laufrichtung weiter vorne angeordnete Stege von unten nach oben nach vorne geneigt sind, insbesondere vorzugsweise unter einem Winkel bezüglich Stockgrifflängsachse von 20-80°, oder im Bereich von 30-60°, und in Laufrichtung weiter hinten angeordnete Stege von unten nach oben nach hinten geneigt sind, insbesondere vorzugsweise in einem Winkel bezüglich Stockgrifflängsachse von 10-70°, oder im Bereich von 20-60°.

Die Durchbrüche in den beiden Seitenwänden sind vorzugsweise spiegelsymmetrisch bezüglich einer durch die Stockgrifflängsachse und die Laufrichtung aufgespannten Ebene ausgebildet.

Die Seitenwände sind weiterhin vorzugsweise in einem oberen Bereich des Kopfbereichs in Bezug auf einen unteren Bereich des Kopfbereichs nach innen zum Hohlraum hin versetzt, wodurch zwischen dem oberen Bereich des Kopfbereichs und dem unteren Bereich des Kopfbereichs eine in Umfangsrichtung den Kopfbereich teilweise umlaufende Schulter gebildet ist, auf welchem der Aufsatz mindestens teilweise aufliegt, wobei vorzugsweise durch die Formgebung des Aufsatzes und dessen Lage in diesem Versatzbereich eine im Wesentlichen kontinuierliche und abgesehen von Spalten zwischen Bauteilen geschlossene Oberfläche des Griffbereichs ausgebildet wird.

Die Stege erstrecken sich typischerweise von der Deckfläche des Stockgriffs her nach unten in Richtung des Griffbereichs bis zur teilweise umlaufenden Schulter.

Eine weitere bevorzugte Ausführungsform ist dadurch gekennzeichnet, dass der Aufsatz mindestens teilweise, vorzugsweise vollständig transparent oder durchscheinend (transluszent) ausgebildet ist, sodass die Durchbrüche des Kerns von aussen sichtbar sind. Der Stockgriff kann in dem nach oben hin durch eine Deckfläche begrenzten Kopfbereich rückseitig eine zentrale Ausnehmung aufweisen, in welcher in einem hinteren Bereich des Kopfbereichs ein Schlaufenbefestigungselement mit einer am Schlaufenbefestigungselement befestigten Handschlaufe aufgenommen ist, wobei vorzugsweise das Schlaufenbefestigungselement einen Durchbruch aufweist, welcher mit einem Durchbruch der Seitenwände fluchtet, sodass das Schlaufenbefestigungselement in einer Ruheposition durch den Durchbruch der Seitenwände betrachtet im Wesentlichen nicht von aussen sichtbar ist.

Der Stockgriff nach der Erfindung verfügt weiter vorzugsweise zwischen der Deckfläche und einem unteren Bereich des Griffkopfes auf der Rückseite des Griffkopfes über zwei seitliche bogenförmige oder gewinkelte Stege, zwischen denen vorzugsweise ein Schlaufenbefestigungselement wie oben beschrieben angeordnet ist.

Weiterhin kann der Stockgriff einen am Kern lösbar befestigten Aufsatz aufweisen, welcher den Kern im Kopfbereich in Umfangsrichtung bereichsweise umschliesst, und der die Durchbrüche und/oder Ausnehmungen in der Deckfläche inklusive den durch die Stege gebildeten Durchbruch wenigstens teilweise, vorzugsweise vollständig außenseitig überdeckt, wobei der Aufsatz vorzugsweise kraft- und/oder formschlüssig am Kern befestigt ist und/oder formschlüssig an einem ebenfalls im Griffkopf eingelassenen Schlaufenbefestigungselement befestigt ist, indem Bereiche des Aufsatzes die Stege innenseitig hintergreifen, und gegebenenfalls in kurvenförmige Ausnehmungen eines Schlaufenbefestigungselements führend eingreifen. Auf die Verwendung von zusätzlichen Befestigungselementen kann dadurch verzichtet werden.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: perspektivische Ansichten des Stockgriffs gemäss erstem Ausführungsbeispiel in a) von oben links hinten und in b) von oben links vorne;
- Fig. 2: eine perspektivische Explosionsdarstellung des Stockgriffs gemäss erstem Ausführungsbeispiel von oben links vorne;
- Fig. 3: eine Ansicht des Stockgriffs gemäss erstem Ausführungsbeispiel von hinten entlang der Laufrichtung;
- Fig. 4: einen axialen Schnitt X des Stockgriffs gemäss erstem Ausführungsbeispiel entlang der Schnittebene A-A von Fig. 3;
- Fig. 5: Ausschnitte X von Fig. 4, in a) X1 mit fixiertem Schlaufenbefestigungselement und festgestellter Schlaufenlänge und in b) X2 mit nach vorne gekipptem Schlaufenbefestigungselement und längenverstellbarer Schlaufenlänge;
- Fig. 6: einen Ausschnitt des Stockgriffs gemäss erstem Ausführungsbeispiel in perspektivischer Darstellung von oben links vorne mit eingesetztem Schlaufenbefestigungselement, wobei der Kopfbereich des Stockgriffes entlang der Schnittebene A-A von Fig. 3 bis zur Schnittebene B-B von Fig. 8 in einem Quadranten ausgeschnitten ist;
- Fig. 7: Schnitte des Stockgriffes entlang der Schnittebene A-A von Fig. 3 gemäss erstem Ausführungsbeispiel in perspektivischer Ansicht ohne Schlaufenbefestigungselement, Schlaufe und Stift, in a) von oben links vorne und in b) von oben links hinten;
- Fig. 8: eine seitliche schematische Ansicht des Stockgriffes gemäss erstem Ausführungsbeispiel von links quer zur Laufrichtung;
- Fig. 9: einen Schnitt Y entlang der Schnittebene B-B von Fig. 8 mit Handschlaufe;
- Fig. 10: eine vergrösserte Darstellung des Schnittes Y von Fig. 9 ohne Handschlaufe;
- Fig. 11: eine schematische Ansicht des Stockgriffs gemäss erstem Ausführungsbeispiel von oben entlang der Stockgrifflängsachse mit Handschlaufe;
- Fig. 12: Ansichten des Stockgriffs gemäss erstem Ausführungsbeispiel, wobei nur der Kern des Stockgriffs dargestellt ist, d.h. ohne Aufsatzelement, ohne Stift, ohne Schlaufenbefestigungselement und ohne Handschlaufe, in a) perspektivisch von oben rechts hinten, in b) perspektivisch von oben links vorne, in c) Ansicht von vorne entgegen der Laufrichtung, in d) seitliche Ansicht von links quer zur Laufrichtung;
- Fig. 13: Ansichten des Aufsatzes des Stockgriffs gemäss erstem Ausführungsbeispiel, in a) perspektivisch von oben rechts hinten, in b) perspektivisch von oben links vorne, in c) von oben, in d) eine Schnittdarstellung entlang der Schnittebene D-D in c), in e) eine Schnittdarstellung entlang der Schnittebene E-E in c) in Laufrichtung gesehen, in f) eine Schnittdarstellung entlang der Schnittebene F-F in d), in g) eine Ansicht von unten;
- Fig. 14: Ansichten des Schlaufenbefestigungselements des Stockgriffs gemäss erstem Ausführungsbeispiel, in a) perspektivisch von oben links vorne, in b) perspektivisch von oben rechts hinten, in c) von unten, in d) von rechts, quer zur Laufrichtung gesehen, in e) von hinten, in f) von links, in g) von vorne, entgegen der Laufrichtung gesehen, und in h) von oben;
- Fig. 15: einen axialen Schnitt X des Stockgriffs gemäss erstem Ausführungsbeispiel entlang der Schnittebene A-A von Fig. 3, wobei im Griffbereich eine Ummantelung aus einem Kork- oder Schaumstoffmaterial angeordnet ist.

### BESCHREIBUNG BEVORZUGTER AUSFÜHRUNGSFORMEN

In den Figuren 1-14 ist ein erstes bevorzugtes Ausführungsbeispiel des erfindungsgemässen Stockgriffs 1 dargestellt. Gleiche Bezugszeichen bezeichnen dabei gleiche Elemente gemäss Bezugszeichenliste.

Der Stockgriff 1 (vgl. **Figur** 1) weist einen Kopfbereich 2 bzw. einen Griffkopf und einen Griffbereich 3 auf. Der Stockgriff 1 ist im Wesentlichen aus folgenden Grundelementen aufgebaut, nämlich einem Stockgriff-Kern 1a (typischerweise aus einem Kunststoffmaterial in einem Spritzgussverfahren ein- oder mehrkomponentig hergestellt), einem Aufsatzelement 7, das auf den Kern 1a im Kopfbereich 2, respektive der Griffnase 2a von vorne aufgeschoben bzw. aufgesetzt wird und den vorderen oberen Griffbereich des Kopfbereichs 2 teilweise umklammert, und einem Kupplungsmodul aus einem Schlaufenbefestigungselement 5 mit einer daran befestigten Handschlaufe 4, welche im vorliegenden Ausführungsbeispiel grössenverstellbar ist. Der Kern 1a des Stockgriffs ist, wie in **Figur 2** und **Figur 12** erkennbar, ein einstückig oder mehrteilig, mehrkomponentig ausgebildetes Bauteil, das typischerweise im Griffbereich 3 eine oberflächliche Beschichtung aus einem grifffreundlichen Material aufweist, oder eine entsprechende Ummantelung, typischerweise aus einem Griffschaum oder Naturmaterial z.B. Kork. Der Kern 1a des Stockgriffs kann auch quer zur Stockachse geteilt sein, um beispielsweise alternative Griffmaterialien in Form von Hülsen zu montieren, welche einen Teilbereich der Greiffläche ausmachen können. Am unteren Ende des Griffbereichs 3 weist der Stockgriff 1 bzw. der Kern 1a des Stockgriffs 1 eine nach hinten, entgegen der Laufrichtung L, bzw. eine bei Benutzung zum Stockgriffbenutzer hin gerichtete Schulter 17 auf, auf welcher der Benutzer seinen Handballen beim Umgreifen des Stockgriffs 1 im unteren Griffbereich in Umfangsrichtung U abstützen kann.

Der Kern 1a des Stockgriffs 1 weist von unten eine zentrale, nach oben zum Griffkopf hin typischerweise begrenzte axiale Stockgriffausnehmung 16 in Form eines Sacklochs auf, welche im Wesentlichen entlang der Stockgrifflängsachse S angeordnet ist. Die axiale Ausnehmung 16 dient der Aufnahme und Befestigung eines (nicht dargestellten) Stockrohrs bzw. eines Rohrabschnittes eines Stocks, insbesondere eines Skistocks, Langlaufstocks, Trekkingstocks oder eines Nordic Walking Stocks.

Der Kopfbereich 2 des Stockgriffs 1 weist einen in Laufrichtung L weisenden vorderen Bereich 2a bzw. eine Griffnase auf, wobei die Laufrichtung L im Wesentlichen senkrecht zur Stockgrifflängsachse L angeordnet ist und vom Benutzer des Stockgriffs 1 wegweist. Der Kopfbereich 2 des Stockgriffs 1 wird vom Benutzer mit seiner Handinnenfläche überdeckt, wenn sich der Benutzer von oben auf dem Stockgriff abstützt. Im vorderen Bereich 2a des Kopfbereichs 2 weist der Stockgriff 1 unterhalb des Griffkopfes 2 im Übergangsbereich zum Griffbereich 3 eine Erhebung 40 auf. Diese dient der Grifffreundlichkeit insbesondere dann, wenn der Griffkopf von hinten oben umgriffen wird und die Finger diesen unteren vorderen Bereich umschließen. Es ist dann beispielsweise möglich, den Zeigefinger in die Vertiefung vor dieser Erhebung 40 zu legen und den Mittelfinger in die Vertiefung hinter dieser Erhebung 40, oder um eine Fingerposition weiter verschoben, den Mittelfinger in die Vertiefung vor der Erhebung 40 und den Ringfinger in die Vertiefung hinter der Erhebung 40.

Der Kopfbereich 2 des Stockgriffs 1 weist oberseitig von hinten eine zentrale Ausnehmung 11 auf, zur Aufnahme eines Schlaufenbefestigungselements 5 für eine Handschlaufe 4 (vergleiche beispielsweise **Figur 2** oder **Figur 7**). Diese zentrale Ausnehmung 11 erstreckt sich vom hinteren Bereich 2b des Kopfbereichs 2 bis in den vorderen Bereich 2a. Der Kern 1a ist somit im Kopfbereich 2 teils hohl ausgebildet.

Der Kern 1a weist, in Laufrichtung L gesehen, eine erste, linke Seitenwand 14a und eine zweite, rechte Seitenwand 14b auf. Diese sind zur Rückseite offen und laufen im vorderen Bereich 2a des Stockgriffs 1 in einer Vorderwand 14c zusammen. Im oberen und vorderen Griffbereich 2a sind die Seitenwände 14a, 14b bereichsweise nach innen hin versetzt, wodurch eine teilweise in Umfangsrichtung U umlaufende Schulter 21 gebildet wird. Der Kern 1a weist in den genannten Seitenwänden 14 im Kopfbereich 2 mehrere Durchbrüche 12a-12f, 15 auf. Diese sind im dargestellten Ausführungsbeispiel durch einen ersten Durchbruch 12a, einen zweiten Durchbruch 12b und einen dritten Durchbruch 12c in der ersten, linken Seitenwand 14a und durch einen vierten Durchbruch 12d, einen fünften Durchbruch 12e und einen sechsten Durchbruch 12f in der zweiten, rechten Seitenwand 14b des Kerns 1a realisiert. Dabei liegen sich jeweils zwei Durchbrüche 12a, 12d (vorne), respektive 12b, 12e (in der Mitte), respektive 12c, 12f (hinten) im Kopfbereich 2 des Kerns 1a gegenüber. Die Durchbrüche bilden jeweils eine Durchbruchfläche 12, d.h. eine Querschnittsfläche der jeweiligen Durchgangsöffnung.

Die Vorderwand 14c weist im dargestellten Ausführungsbeispiel von Fig. 2 einen siebten Durchbruch 15 auf.

Die Durchbrüche 12a-12f in den Seitenwänden 14a, 14b sind jeweils durch Stege 13a-13d und die vordersten Stege 13e und 13f in den jeweiligen Seitenwänden 14a, 14b voneinander getrennt. Die Stege 13a-13f verlaufen im Wesentlichen von der Oberseite bzw. Deckfläche 6 des Kerns 1a nach unten in Richtung des Griffbereichs 3 bis zu der teilweise umlaufenden Schulter 21. Die bei diesem Ausführungsbeispiel geschlossene Deckfläche 6 wird entsprechend durch eine Vielzahl von Stegen 13 gestützt, und die Seitenwände und die Deckfläche schließen einen in Laufrichtung verlaufenden Hohlraum 42 ein, der nach hinten übergeht in die Ausnehmung 11 und nach vorne geschlossen ist durch die Vorderwand 14c.

Diese Stege können im Wesentlichen parallel zur Stocklängsachse ausgerichtet sein, können aber, wie in diesem Ausführungsbeispiel dargestellt, bevorzugt als bionische Strukturen den typischen Belastungsrichtungen angepasst ausgerichtet sein. So sind hier die jeweils hinteren Stege 13b, 13d von unten nach oben nach hinten geneigt, und die vorderen Stege 13a, 13c von unten nach oben nach vorne geneigt, jeweils typischerweise nach hinten in einem Winkel von 30-60° bezüglich Stocklängsachse, und nach vorne in einem Winkel von 20-45° bezüglich Stocklängsachse. Dies ergibt gewissermassen eine Gitter- bzw. Netzstruktur des Kerns 1a im oberen Kopfbereich 2 zur Abstützung der Deckfläche 6.

Weiter wird die Deckfläche 6 nach hinten jeweils beidseitig durch einen bogenförmigen Steg 41 getragen, der die Deckfläche 6 mit dem unteren Teil des Kerns verbindet und seitlich das Schlaufenbefestigungselement 5 umschließt und führt.

Die Oberfläche des Kopfbereichs 2 des Stockgriffs 1 und damit die Grifffläche von oben (vgl. **Figur 11**) wird teilweise durch die Oberseite respektive Deckfläche 6 des Kerns 1a, teilweise durch das Aufsatzelement 7 und teilweise durch das Schlaufenbefestigungselement 5 gebildet. Dabei sind die gekrümmte Oberseite bzw. der Deckabschnitt 25 des Schlaufenbefestigungselements 5 in der Ruheposition bzw. der unverkippten Feststellposition nahezu vollständig in der Aussenkontur des Kopfbereichs 2 integriert. Die Oberfläche des Kopfbereichs verfügt dabei bei entnommenem Schlaufenbefestigungselement in einer Seitenansicht (vergleiche **Figur 14**) über einen ersten Absatz 19 beim Übergang der Oberseite zum Schlaufenbefestigungselement, und über einen zweiten Absatz 20 beim Übergang zum unteren Griffbereich, damit dort konturbündig Schlaufenbefestigungselement in die Oberfläche des Griffkopfes eingebettet ist.

Das Aufsatzelement 7 umgreift, bzw. deckt im Kopfbereich 2 des Stockgriffs 1 mit der Vorderwand 7c des gewissermassen als Klammer ausgebildeten Aufsatzelements 7 den vorderen Bereich bzw. die Vorderwand 14c des Kerns 1a ab, und mit seinen beiden von der Vorderwand 7c sich jeweils lateral erstreckenden Armen 7a, 7b die Flanken bzw. Seitenwände 14a, 14b des Kerns 1a ab, wie in der Explosionsansicht von **Figur 2** erkennbar. Der Aufsatz 7 umschliesst also mit seinen zwei Seitenwänden 7a, 7b und seiner Vorderwand 7c an drei Seiten den vorderen Bereich des Griffkopfs und die beiden lateralen Bereiche der Seitenwände 14. Weiter umschließt er einen Bereich, welcher der Aufnahme einer Raststruktur 35 im Inneren des Kopfbereichs 2 des Kerns 1a dient, wie in **Figur 9** und **Figur 10** dargestellt.

Im vorderen Bereich des Aufsatzes 7 weist dieser einen die beiden Seitenwände 7a, 7b miteinander verbindenden Boden 7d auf (vgl. **Figur 13**), der eine Ausnehmung 7g aufweist und den Innenraum im vorderen Bereich nach unten hin begrenzt. Der Boden 7d erstreckt sich im Wesentlichen parallel zu der in **Figur 8** eingezeichneten Schnittebene B-B, welche sich parallel zu einer Längsachse des Kopfbereichs K1 erstreckt. Beim Aufschieben des Aufsatzes 7 von vorne her auf den Kern 1a im Kopfbereich 2 des Stockgriffs 1 gleitet der Boden 7d wenigstens teilweise von vorne in einen Schlitz 18 in der Raststruktur 35 und es rastet der Aufsatz 7 am Kern 1a des Stockgriffs 1 ein. Dies wird ermöglicht durch eine formschlüssige Verbindung zwischen einer im Wesentlichen halbkreisförmig ausgebildeten Rastzunge 34 mit Hinterschnitt an der Raststruktur 35 im Inneren des Kopfbereichs 2 und korrespondierenden Ausnehmung 7g im Boden 7d des Aufsatzes (vergleiche **Figur 10**). Die Ausnehmung 7g weist eine in Laufrichtung L gerichtete schlitzartige Verlängerung 7k auf, um die Aufweitung des Aufsatzes 7 für das Einrasten zu ermöglichen. Die Ausnehmung 7g wird nach hinten hin durch zwei im Wesentlichen quer zur Längsachse der Seitenarme 7a, 7b des Aufsatzes nach innen hin gerichtete Nasen 7h, 7i zum Innenraum 7m hin begrenzt. Beim Aufsetzen des klammerförmigen Aufsatzes greifen die beiden Nasen 7h, 7i unter den beiden gegenüberliegenden vordersten Durchbrüchen 12a, 12d in den Schlitz 18 im Kopfbereich 2 des Kerns 1a und rasten in den Hinterschnitt hinter der Rastzunge 34 des Kerns 1a gewissermassen jeweils in eine Rastausnehmung bzw. im jeweiligen Hinterschnitt ein.

Die Durchbrüche werden alle jeweils von einem seitlichen Arm 7a, 7b des Aufsatzes übergriffen bzw. überdeckt. Die Vorderwand 7c und die Seitenwände 7a, 7b des Aufsatzes liegen im aufgesetzten Zustand auf der Schulter 21 des Kerns 1a auf, welcher den Kopfbereich 2 im vorderen Bereich 2a und an den beiden Seiten umläuft und nahtlos mit der Krümmung des Kopfbereichs 2 in den hinteren Bereich 2b übergeht. Die Arme 7a, 7b weisen eine zum Innenraum 7m des Aufsatzes 7 hin gerichtete konkave Krümmung auf. Das Abdeckelement 7 dient also unter anderem dazu, die offene Leichtbauweise mit den Stegen gewissermaßen abzudichten und damit zu verhindern, dass Schmutz o. ä. in den Griffkopf eindringen kann, und andererseits dazu, eine möglichst glatte und übergangsfreie Oberfläche für den Griff bereitzustellen. Das Abdeckelement ist typischerweise und bevorzugt aus einem transparenten oder transluszenten thermoplastischen Werkstoff gefertigt, beispielsweise Polyamid, Polycarbonat, Polyacrylat (e.g. PMMA), POM oder einer Mischung derartiger Materialien, damit der Blick auf die Innenstruktur freigegeben wird. Am freien Ende des jeweiligen ersten, linken Arms 7a bzw. des zweiten, rechten Arms 7b des Aufsatzes weist jeder Arm 7a, 7b jeweils einen Rasthaken, Raststeg oder Rastzapfen 7e, 7f auf. Dieser Rastzapfen 7e, 7f erstreckt sich vom jeweiligen Arm 7a, 7b zunächst nach innen, d.h. zum Innenraum 7m des Aufsatzes 7 hin und dann zur oberen Rückseite. Diese Rastzapfen 7e, 7f dienen der Befestigung des Aufsatzes 7 am Schlaufenbefestigungselement 5 und somit indirekt der Befestigung des Aufsatzes am Kern 1a und haben ferner eine Führungsfunktion für das Schlaufenbefestigungselement 5 wie weiter unten beschrieben. Die Rastzapfen 7e, 7f greifen dabei von außen durch die Durchbrechungen 12c respektive 12f und greifen dann jeweils hinter den bogenförmigen Steg 41. Der Aufsatz 7 wird mit anderen Worten von vorne umgreifend aufgeschoben, greift mit den Rastzapfen innenseitig um die Stege 41 und verrastet weiter vorne mit der Ausnehmung 7g an der Rastzunge 34.

Der Kopfbereich 2 des Stockgriffs 1 weist ausserdem einen hinteren Bereich 2b auf, der dem Stockgriffbenutzer zugewandt ist, und in dem eine Handschlaufe 4 befestigt ist. Die Handschlaufe 4 ist im dargestellten ersten Ausführungsbeispiel über das in der zentralen Ausnehmung 11 im Kopfbereich 2a des Stockgriffs 1 angeordnete und in der dargestellten Ausführungsform um eine in **Figur 5a** angezeigte Bewegung kippbare Schlaufenbefestigungselement 5 mit dem Stockgriff 1 verbunden bzw. an diesen gekoppelt. Das Schlaufenbefestigungselement 5 ist im dargestellten Ausführungsbeispiel gewissermassen blockförmig ausgebildet. Die zentrale Ausnehmung 11 des Stockgriffs 1 ist im Kern 1a durch einen Boden 27 nach unten hin begrenzt und vom oberen Ende der Stockgriffausnehmung 16 getrennt. Die Handschlaufe 4 weist einen Schlaufenabschnitt 4a auf, der ausgebildet ist, eine Hand bzw. ein Handgelenk des Stockgriffbenutzers mindestens teilweise zu umschliessen. Der Schlaufenabschnitt 4a ist zwischen einem ersten, freien Schlaufenende 4c, das aus dem Stockgriffinneren heraustritt und zwecks Verringerung der Schlaufenweite von Hand gezogen werden kann, und einem zweiten, im bzw. am Schlaufenbefestigungselement 5 befestigten Schlaufenende 4d, angeordnet.

Im dargestellten ersten Ausführungsbeispiel ist zwischen dem Schlaufenabschnitt 4a und dem ersten, freien Schlaufenende 4c ein Umlenkabschnitt 4b angeordnet, der um einen Umlenkbereich 22 des Schlaufenbefestigungselements 5 herumgeführt ist (vergleiche insbesondere **Figur 2** und **Figur 6**). Das zweite Schlaufenende 4d ist an einer der Laufrichtung L zugewandten Vorderseite 29 des Schlaufenbefestigungselement 5 mittels eines im vorliegenden Ausführungsbeispiel als Schraube ausgebildeten Befestigungsmittels 10 befestigt. Durch Ausbildung eines in Laufrichtung L verlaufenden Vorsprungs 24 an der oberen Vorderkante des Schlaufenbefestigungselements 5 ist das zweite, befestigte Schlaufenende 4d nach oben zur Oberseite des Kopfbereichs 2a des Stockgriffs 1 hin überdeckt und vor Umwelteinflüssen geschützt und die Dicke des in diesem Bereich befestigten Schlaufenmaterials wird kompensiert, sodass die vordere Fläche des Schlaufenbefestigungselements im Wesentlichen bündig ist. Zur Durchführung des Schlaufenbandes zur Bildung des Schlaufenabschnittes 4a weist das Schlaufenbefestigungselement 5 eine Durchführungsöffnung 26 in Form eines schlitzförmigen Kanals, welcher im Wesentlichen parallel zur Bodenfläche 35 des Schlaufenbefestigungselements 5 angeordnet ist, auf, welche mit Ihrer Längsachse K₂ im nicht verkippten Zustand bzw. Ruhezustand des Schlaufenbefestigungselement 5 im Wesentlichen entlang der Längsachse K₁ des Kopfbereichs des Stockgriffs angeordnet ist. Durch diese Durchführungsöffnung 26 werden beide Schlaufenbereiche, die den Schlaufenabschnitt 4a für die Hand bilden, hindurchgeführt, d. h. sowohl der Bereich zum befestigten zweiten Schlaufenende 4a als auch jener zum freien Schlaufenende 4c.

Das Schlaufenbefestigungselement 5 gemäss dargestelltem erstem Ausführungsbeispiel von **Figuren 1-14** ist in der zentralen Griffkopfausnehmung 11 um eine Drehachse bzw. Kippachse D um einen in einer Durchgangsöffnung 8 angeordneten Stift 9 kippbar bzw. schwenkbar angeordnet, und zwar zwischen einer Ruheposition X1, wie in **Figur 5a** dargestellt, und einer Kippposition X2, wie in **Figur 5b** dargestellt. Der Schwenkbereich beträgt dabei ca. 30-40°. In der Ruheposition ist die Schlaufenweite fix eingestellt, und in der Kippposition des Schlaufenbefestigungselements 5 ist die Schlaufenweite verstellbar, wobei die Schlaufenweite letzterer Position des Schlaufenbefestigungselements durch Ziehen am ersten, freien Ende 4a der Handschlaufe verringert werden kann, und durch Ziehen an dem dem ersten, freien Ende zugewandten Teil des Schlaufenabschnittes 4a vergrössert werden kann.

In der Ruheposition des Schlaufenbefestigungselements 5 ist der Umlenkabschnitt 4b der Handschlaufe 4 zwischen dem Boden 27 der Griffkopfausnehmung 11 und der Unterseite bzw. dem Boden 5c des Schlaufenbefestigungselement 5 eingeklemmt. Die Klemmung wird hier im Wesentlichen analog zu einer Labyrinthdichtung erreicht, in Form eines Klemmabschnittes 23 des Schlaufenbefestigungselements 5, der als nach unten, zum Boden 27 der Griffkopfausnehmung 11 hin gerichteter Vorsprung 23 ausgebildet ist. Zum Reibschluß kommt dabei in gewissem Umfang auch ein Formschluss über die eine oder ggf. auch (mehreren) Klemmkante(n) hinzu. Die erforderliche Klemmkraft zum Fixieren der Schlaufe wird durch die Labyrinthkante deutlich geringer als bei einer linearen Kraftlinie, was zu einer verbesserten Klemmwirkung bei gleicher Klemmkraft oder einer gleichen Klemmwirkung bei geringerer Klemmkraft ermöglicht. Für diesen Zweck weist der Boden 27 der Griffkopfausnehmung 11 einen mittels einer Kante 11b als Stufe 37 ausgebildeten Klemmabschnitt 27a auf. Im Ruhezustand des Schlaufenbefestigungselements wird das Schlaufenband hier zwischen seinem Umlenkabschnitt 4b und dem nach aussen aus der als Kanal ausgebildeten Durchgangsöffnung 26 des Schlaufenbefestigungselements 5 herausragenden ersten, freien Schlaufenabschnittes 4a durch Reibschluss zwischen dem Vorsprung 23 und dem gestuften Abschnitt 27b des Bodens 27 der Griffkopfausnehmung 11 geklemmt. Der Reibschluss infolge der Umlenkung des freien Endes des Schlaufenbandes nach Durchtreten der Durchgangsöffnung 26 nach unten und hinten um das Schlaufenbefestigungselement herum, der in einem Umlenkungsbereich 22 (vergleiche **Figur 14**) durch entsprechende Querrippen o. ä. verstärkt werden kann, wird entsprechend verstärkt durch die Klemmung zwischen Klemmvorsprung 23 und Stufe 27b. Letztere Klemmung hat den Vorteil, dass sie bei der typischen Belastung der Handschlaufe in einer Richtung nach unten bei Benutzung durch das entsprechende dadurch anliegende Drehmoment (im Uhrzeigersinn in der Darstellung gemäß **Figur 4**) verstärkt wird.

Wie in **Figur 2** dargestellt ist das Schlaufenbefestigungselement 5 ein separat ausgebildetes Bauteil, das an einem "Kernkörper" bzw. Kern 1a des Stockgriffs 1 befestigt werden kann. Die Befestigung erfolgt durch einen Stift 9, der in eine erste Durchgangsöffnung 8a in der linken Seitenwand des Stockgriffes 8b, eingeführt, dann durch eine Durchgangsöffnung 38, welche sich von einer ersten, linken Seitenwand 5a des Schlaufenbefestigungselements 5 bis zu einer zweiten, rechten Seitenwand 5b durch das Schlaufenbefestigungselement 5 erstreckt, geführt wird, und anschliessend durch eine zweite Durchgangsöffnung 8b in der rechten Seitenwand des Kopfbereichs 2a des Stockgriffes 1 geführt wird. Die Längsachse der Durchgangsöffnung 38 bzw. die Längsachse des Stiftes 9 ist bei eingesetztem Schlaufenbefestigungselement 5 im Wesentlichen quer zur Stockgrifflängsachse S und quer zur Laufrichtung L angeordnet.

In **Figur 14** ist das Schlaufenbefestigungselement 5 bzw. Klappelement im Detail dargestellt. Das Schlaufenbefestigungselement 5 weist einen gewölbten Deckabschnitt 25, auf, der in Laufrichtung eine etwas überstehende Vorderkante 39 aufweist. Der Deckabschnitt 25 bzw. die Oberseite des Schlaufenbefestigungselements gliedert sich in die Oberseite 6 des Stockgriffs 1 in der Ruheposition ein und bildet gleichzeitig den hinteren Bereich 2b des Kopfbereichs 2 des Stockgriffs 1. Gefangen ist das Schlaufenbefestigungselement 5 zusätzlich durch den Eingriff der Rastzapfen 7e und 7f (vergleiche **Figur 7a**) in entsprechende Führungskanäle 28a und 28b.

Zur Gewichtsersparnis kann das Schlaufenbefestigungselement Aussparungen oder Fenster 32 aufweisen, dort wo eine Ausgestaltung aus Vollmaterial unter Belastung Berücksichtigung nicht erforderlich ist. Generell ist vorzugsweise das Schlaufenbefestigungselement aus einem thermoplastischen Material gefertigt, beispielsweise aus Polyamid, Polypropylen, Polyethylen, Polycarbonat, jeweils gegebenenfalls (Glas)faser-verstärkt, oder Mischungen derartiger Materialien.

Das Schlaufenbefestigungselement 5 weist zudem eine im in der Stockgriffausnehmung 11 eingesetzten Ruhezustand zum Boden 27 der zentralen Ausnehmung 11 des Stockgriffs 1 hin gerichtete Unterseite 37 auf. Ebenso weist das Schlaufenbefestigungselement 5 eine erste, linke Seitenfläche 5a und eine zweite, rechte Seitenfläche 5b auf, die parallel zu einer durch die Griffkopflängsachse K1 und die Stockgrifflängsachse S aufgespannte Ebene E angeordnet sind, und sich parallel zu der in **Figur 3** dargestellten Schnittebene A-A erstrecken.

Sowohl in der ersten, linken Seitenfläche 5a, als auch in der zweiten, rechten Seitenfläche 5b ist jeweils ein entsprechend der Drehbewegung des Schlaufenbefestigungselements gekrümmter Führungskanal 28a bzw. 28b angeordnet, der sich parallel zu der Krümmung des Deckabschnittes 25 erstreckt, und zwar von der Unterseite 37 des Schlaufenbefestigungselements 5 (dort offene Nut) über einen Teilbereich der jeweiligen Seitenwand 5a, 5b, und nicht vollständig bis zur Vorderwand 29 des Schlaufenbefestigungselements 5. Dieser jeweilige Führungskanal 28a, 28b dient neben dem genannten Fangen des Elements der Führung des Schlaufenbefestigungselements 5 während des Kippvorgangs um die Dreh- bzw. Kippachse 9 bzw. um den Stift 9 herum. Diese Führung wird dadurch erreicht, dass die beiden oben beschriebenen lateralen ebenfalls entsprechend gekrümmten Rastzapfen 7e, 7f des Aufsatzes 7 in diese beiden Führungskanäle 28a, 28b eingreifen bzw. einrasten. Diese Rastverbindung zwischen dem Schlaufenbefestigungselement 5 und dem Aufsatz 7 verbindet den Aufsatz 7 mit dem Schlaufenbefestigungselement 5, und verbindet dabei via Schlaufenbefestigungselement 5 auch indirekt den Aufsatz mit dem Kern 1a des Stockgriffs 1. Die Rastverbindung bietet somit gleichzeitig eine Führungsfunktion für die Drehung des Schlaufenbefestigungselements 5 zwischen Rastposition und Verstellposition, sowie eine Verliersicherung für den Aufsatz 7 am Kern 1a des Stockgriffs 1.

In beiden Seitenflächen 5a, 5b des Schlaufenbefestigungselements 5 ist jeweils ein Rastkanal 33a, 33b angeordnet, in welchen jeweils ein von der Seitenwand 14a, 14b des Kerns 1a nach innen gerichteter Rastkamm 31a, 31b in der Ruheposition, d.h. in der unverkippten Position des Schlaufenbefestigungselements 5 eingreift. Die Rastkanäle 30a, 30b verlaufen dabei jeweils im Wesentlichen parallel zur Bodenfläche 37 des Schlaufenbefestigungselements 5. Die Rastkämme 31a, 31b verlaufen im Wesentlichen parallel zum Boden 27 der zentralen Ausnehmung 11 des Kerns 1a.

Zudem weist jede Seitenwand 5a, 5b des Schlaufenbefestigungselements 5 jeweils einen weiteren Rastkanal 33a, 33b auf, welcher den ersten bzw. den zweiten Rastkanal 30a, 30b in einem spitzen Winkel kreuzt. Der Kreuzungspunkt des ersten Rastkanals 30a mit dem dritten Rastkanal 33c in der ersten Seitenwand 5a des Schlaufenbefestigungselements 5 und der Kreuzungspunkt des zweiten Rastkanals 30b mit dem vierten Rastkanal 33d in der zweiten Seitenwand 5b des Schlaufenbefestigungselements 5 wird durch die Durchgangsöffnung 38 im Schlaufenbefestigungselement 5 bzw. durch den Aufnahmekanal für den Querstift 9 zur kippbaren Verbindung des Schlaufenbefestigungselements 5 am Stockgriff-Kern 1a definiert. So rastet das Schlaufenbefestigungselement 5 im unverkippten Ruhezustand gemäss **Figur 5a** mit seinem ersten und zweiten Rastkanal 30a, 30b in den beiden einander gegenüberliegenden Rastkämmen 31a, 31b im Kern 1a ein, was beispielsweise in **Figur** 6 an der zweiten Seitenwand 14b des Kerns 1a erkennbar ist. Um das Schlaufenbefestigungselement 5 zwecks Einstellung des Durchmessers der Handschlaufe nach vorne zu kippen, wird der Schlaufenabschnitt 4a der Handschlaufe 4 nach oben gezogen. Beim Verkippen des Schlaufenbefestigungselements 5 nach vorne um die Dreh-/Kippachse bzw. um den Querstift 9 werden die Rastkämme 31a, 31b aus dem jeweiligen entsprechenden ersten und zweiten Rastkanal 30a, 30b verdrängt, und somit diese Rastverbindung aufgehoben, wobei im verkippten Zustand gemäss **Figur 5b** die Rastkämme 31a, 31b in den dritten bzw. vierten Rastkanal 33a, 33b einrasten und somit eine weitere Rastverbindung aufgebaut wird. Das Ein- und Ausrasten führt einerseits zu einer leichten formschlüssigen Festlegung der jeweiligen Position, andererseits aber auch zu einer haptischen und gegebenenfalls auch akustischen Rückmeldung für den Benutzer.

Weiter wird beim Verkippen bzw. Verschwenken des Schlaufenbefestigungselements 5 der Klemmbereich 23 des Schlaufenbefestigungselements 5 vom Stufenabschnitt 27a abgehoben. Beim Kippvorgang wird zudem der Vorsprung 24 am Deckabschnitt 25 des Schlaufenbefestigungselements 5 in die zentrale Ausnehmung 11 des Kopfbereichs 2 hinein verschwenkt.

Das Schlaufenbefestigungselement 5 weist ferner eine zur Laufrichtung L hingerichtete Vorderfläche 29 auf, deren Oberfläche sich in einem Winkel, der kleiner ist als 90° zur Bodenfläche 27 des Schlaufenbefestigungselements 5, erstreckt. In dieser Vorderfläche 29 ist im Wesentlichen mittig eine Ausnehmung 10a angeordnet, welche zur Aufnahme eines Befestigungsmittels 10 für das zweite Schlaufenende 4d dient. Im dargestellten Ausführungsbeispiel von **Figur 2****,** bzw. **Figur 5a, 5b** ist dieses Befestigungsmittel als Schraube ausgebildet. Es kann hier aber auch eine Niete, ein Stift eine Klebeverbindung, eine Öse in der Handschlaufe mit einem Haken oder eine Kombination derartiger Befestigungsmittel Anwendung finden.

Wird das Schlaufenbefestigungselement 5 ausgewechselt oder dieses beispielsweise für den Austausch der Handschlaufe demontiert, so kann entweder zuerst der Aufsatz 7 vom Kern 1a und vom Schlaufenbefestigungselement 5 entfernt werden, d.h. die Rastverbindung zwischen den Rastzapfen 7e, 7f an den Armen 7a, 7b des Aufsatzes 7 und dem Schlaufenbefestigungselement 5 kann durch Auseinanderspreizen der Arme 7a, 7b gelöst werden. Durch dieses Aufspreizen wird auch die Rastverbindung zwischen der Rastzunge 34 des Kerns 1a und den Rastnasen 7g, 7h am Boden 7d des Aufsatzes 7 gelöst. Anschliessend (oder auch schon davor) kann der Querstift 9 aus der Durchgangsöffnung 8a im Schlaufenbefestigungselement 5 und aus der Durchführungsöffnung 8 unterhalb des Kopfbereichs 2 des Kerns 1a herausgedrückt werden, beispielsweise mit Hilfe eines durchmesserkleineren Stiftes. Durch Zug des Schlaufenbefestigungselements 5 nach hinten entlang des Rastkamms 31a, 31b kann das Schlaufenbefestigungselement 5 aus der zentralen Ausnehmung 11 des Kerns 1a entfernt werden.

Alternativ kann zuerst der Querstift 9 aus der Durchgangsöffnung 8a im Schlaufenbefestigungselement 5 und aus der Durchführungsöffnung 8 unterhalb des Kopfbereichs 2 des Kerns 1a herausgedrückt werden, beispielsweise mit Hilfe eines durchmesserkleineren Stiftes. Dann kann durch leichtes Auseinanderspreizen der Arme 7a, 7b und durch Zug des Schlaufenbefestigungselements 5 nach oben oder hinten das Schlaufenbefestigungselement 5 aus der zentralen Ausnehmung 11 des Kerns 1a entfernt werden. Anschliessend wird der Aufsatz 7 vom Kern 1a entfernt, d.h. die Rastverbindung zwischen den Rastzapfen 7e, 7f an den Armen 7a, 7b des Aufsatzes 7 wird gelöst.

Zur Montage des Stockgriffs 1 bei der Herstellung oder nach der Auswechslung oder Reparatur des Schlaufenbefestigungselements 5 oder der Handschlaufe 4 wird entweder zuerst das Schlaufenbefestigungselement 5 in die zentrale Ausnehmung 11 des Griffkopfes 2 des Stockgriffs 1 im Wesentlichen von hinten entlang der Längsachse K1 des Kopfbereichs 2 und entlang den Rastkämmen 31a, 31b eingesetzt und mittels des Querstiftes 9 am Kern 1a des Stockgriffs 1 befestigt, wie oben beschrieben und anschliessend wird zur weiteren, indirekten Verbindung des Schlaufenbefestigungselements 5 mit dem Kern 1a des Stockgriffs 1 der Aufsatz 7 von vorne im auf den Kern 1a des Stockgriffs 1 aufgeschoben. Oder in der umgekehrten Reihenfolge, zuerst Aufsetzen des Aufsatzes und dann Einsetzen und Befestigen des Schlaufenbefestigungselements 5 in der zentralen Ausnehmung 11 des Griffkopfes 2 des Stockgriffs 1.

In **Figur 15** ist eine Variante des Griffes gemäß Figur 4 dargestellt. Der Griff verfügt hier im Griffbereich über eine umlaufende Ummantelung 43 aus einem Korkmaterial oder einem Schaumstoffmaterial (beispielsweise EVA). Die Ummantelung 43 ist dabei eingefügt in eine umlaufende Vertiefung 44 im eigentlichen Bereich 45 des harten Kernmaterials, das den Griff bildet. Die Ummantelung 43 schließt dabei bündig an die Kontur des Griffes überall am Rande an. Dadurch wird eine besonders grifffreundliche und zusätzlich leichte Konstruktion gewährleistet. Damit eine solche Konstruktion einfach montiert werden kann, verfügt der zylindrische Bereich 45 des harten Kernmaterials von 3 über einen umlaufenden Schlitz 46, d. h. der Griff ist in Bezug auf das harte Kernmaterial quasi zweiteilig ausgebildet, es gibt einen oberen Bereich 48 mit dem Kopfbereich 2 und dem oberen Teil des Bereichs, der die axiale Ausnehmung 16 bildet, und einen unteren Teil 49, der beispielsweise die Schulter 17 umfasst und den unteren Teil des Bereichs, der die axiale Ausnehmung 16 bildet.

Vorteilhafterweise ist der Schlitz 46, wie in der Figur gestrichelt dargestellt, mit einem gewundenen Verlauf 47 ausgestaltet, insbesondere so, dass dadurch gewissermaßen eine Verdrehsicherung gewährleistet wird, und in einem gewissen Umfang auch ein Formschluss oder sogar ein Kraftschluss zwischen dem oberen und dem unteren Teil bereitgestellt werden kann. In einer bevorzugten Variante verfügt der gewundene Schlitz 46 über longitudinale Abschnitte 50 der Kanten, die entlang der Achse des Stockes verlaufen, sowie über transversale Abschnitte 51 der Kanten, die in Umfangsrichtung und senkrecht zur Achse des Stockes verlaufen. Vorzugsweise fügen sich die longitudinalen Kanten des gewundenen Schlitzes von Oberteil und Unterteil nahezu spielfrei oder sogar im Anschlag gleitend oder gezielt sogar reibschlüssig reibend aneinander, um eine möglichst exakte Ausrichtung der beiden Griffteile bezüglich Rotation um die Stockachse zu erreichen. In weiterer, vorteilhafter Weise bildet der gewundene Schlitz in seinem Querverlauf zur Stockachse, bei montierter Ummantelung, bei den transversalen Kanten 51 einen Abstand 52 zwischen den stirnseitigen Berührungsflächen der beiden Hülsenabschnitte der Griffteile. Eine Überbestimmung der Griffteile wird hierdurch vermieden. Diese Gestaltung des Schlitzes ist unabhängig von den anderen weiteren Merkmalen des Ausführungsbeispiels, das hier zur Illustration verwendet wird, von Vorteil und als erfindungsgemäss zu betrachten.

Ein derartiger Griffkopf wird montiert, indem der obere Bereich 48 vorgelegt wird, anschließend wird auf den zylindrischen Bereich 45 von unten die Ummantelung 43 aufgeschoben, und dann der untere Bereich 49 von unten in die dann freiliegende untere Öffnung in der Ummantelung 43 eingeschoben. Die Teile werden miteinander verbunden, indem zwischen der Ummantelung und dem oberen Bereich 48 und dem unteren Bereich 49 Klebstoffe vorgesehen werden, zusätzlich können Verbindungsmittel zwischen dem oberen Bereich 48 und dem unteren Bereich 49 vorgesehen werden. Da am Ende dieser Bereich durch das eingeschobene Stockrohr fixiert wird, kann es genügen, wenn eine Klebeverbindung vom jeweiligen Bereich 48/49 an die Ummantelung 43 vorgesehen wird. Analog kann übrigens auch der bereits oben erwähnte Elastomer-Bereich auf der Unterseite des Griffkopfes im Bereich der Erhebung 40 in einer entsprechenden Vertiefung im harten Kernmaterial angeordnet sein. Typischerweise wird ein derartiger Elastomer-Bereich aber nicht als separates Bauteil hergestellt, sondern einfacher in einem zwei Komponenten-Verfahren gleich an das harte Kernmaterial angespritzt.

**BEZUGSZEICHENLISTE**

| | | | |
|---|---|---|---|
| 1 | Stockgriff | 1a | Kern von 1a, Körper, |
| | Griffkörper | 8 | Durchführungsöffnung in 3 für 9 |
| 2 | Kopfbereich | | |
| 2a | vorderer Bereich, Griffnase von 2 | 9 | Stift von 5 |
| | | 10 | Befestigungsmittel für 4d |
| 2b | hinterer Bereich von 2 | 10a | Ausnehmung in 5 für 10 |
| 3 | Griffbereich | 11 | zentrale Ausnehmung in 2 |
| 4 | Handschlaufe | 12 | Durchbruchfläche |
| 4a | Schlaufenabschnitt | 12a | erster Durchbruch in 14a |
| 4b | Umlenkabschnitt | 12b | zweiter Durchbruch in 14a |
| 4c | freies erstes Schlaufenende | 12c | dritter Durchbruch in 14a |
| 4d | befestigtes zweites Schlaufenende | 12d | vierter Durchbruch in 14b |
| | | 12e | fünfter Durchbruch in 14b |
| 5 | Schlaufenbefestigungselement/-block | 12f | sechster Durchbruch in 14b |
| | | 13a | erster Steg von 1a in 2/14a |
| 5a | linke, erste Seitenfläche von 5 | 13b | zweiter Steg von 1a in 2/14a |
| | | 13c | dritter Steg von 1a in 2/14b |
| 5b | rechte, zweite Seitenfläche von 5 | 13d | vierter Steg von 1a in 2/14b |
| | | 13e | linker vorderster Steg in 14a |
| 5c | Unterseite/Boden von 5 | 13f | rechter vorderster Steg in 14b |
| 6 | Oberseite/Deckfläche von 1a bzw. von 2 | | |
| | | 14a | linke erste Seitenwand von 1a an 2 |
| 7 | Abdeckelement/Aufsatzelement | | |
| | | 14b | rechte zweite Seitenwand von 1a an 2 |
| 7a | linker erster Arm von 7 | | |
| 7b | rechter zweiter Arm von 7 | 14c | Vorderwand von 1a in 2a |
| 7c | Vorderwand von 7 | 15 | fünfter Durchbruch in 14c |
| 7d | Boden von 7 | 16 | axiale Ausnehmung in 3 |
| 7e | erster Rastzapfen an 7a | 17 | Schulter an 3 |
| 7f | zweiter Rastzapfen an 7b | 18 | Schlitz in 2a |
| 7g | Ausnehmung von 7 | 19 | erster Absatz in 6 |
| 7h | linke erste Nase an 7g in 7d | 20 | zweiter Absatz |
| 7i | rechte zweite Nase an 7g in 7d | 21 | Schulter an 2 |
| | | 22 | Umlenkbereich von 5 |
| 7k | schlitzartige Verlängerung von 7g | 23 | Klemmbereich von 5 |
| | | 24 | Vorsprung von 5 |
| 7m | Innenraum von 7 | 25 | Deckabschnitt von 5 |
| 26 | Durchgangsöffnung von 5 | 47 | gewundener Verlauf von 46 |
| 27 | Boden von 11 | 48 | oberer Bereich des harten Kernmaterials |
| 27a | Stufe, Klemmabschnitt von 27 | | |
| | | 49 | unterer Bereich des harten Kernmaterials |
| 27b | Kante von 27 | | |
| 28a | Führungskanal für 7e | 50 | longitudinale Kanten des Schlitzes 46 |
| 28b | Führungskanal für 7f | | |
| 29 | Vorderwand von 5 | 51 | transversale Kanten des Schlitzes 46 |
| 30a | erster Rastkanal an 5a | | |
| 30b | zweiter Rastkanal an 5b | 52 | Abstand zwischen 51 von Oberteil und Unterteil |
| 31a | erster Rastkamm von 14a in 11 | | |
| 31b | zweiter Rastkamm von 14b in 11 | α | Winkel zwischen K1 und S |
| | | D | Drehachse für 5 |
| 32 | Fenster in 5 | E | durch Griffkopflängsachse K1 und Stockgrifflängsachse S aufgespannte Ebene |
| 33a | dritter Rastkanal an 5a | | |
| 33b | vierter Rastkanal an 5b | | |
| 34 | Rastzunge an 35 für 7g | K1 | Längsachse von 2a, Längsachse von 26 in Ruheposition von 5 |
| 35 | Raststruktur | | |
| 37 | Unterseite von 5 | | |
| 38 | Durchgangsöffnung von 5, Aufnahmekanal für 9 in 5 | K2 | Längsachse von 26 in Verstellposition von 5 |
| 39 | Vorderkante von 25 | L | Laufrichtung |
| 40 | Erhebung unter 2 | S | Stockgrifflängsachse |
| 41 | bogenförmiger Steg | U | Umfangsrichtung von 1 |
| 42 | Hohlraum | X1 | Ruheposition, Position, in welcher die Länge der Handschlaufe nicht verstellt werden kann |
| 43 | Kork- oder Schaumstoffmantel | | |
| 44 | umlaufende Vertiefung in | | |
| | hartem Kernmaterial | X2 | Verstellposition, Position, in welcher die Länge der Handschlaufe verstellt werden kann |
| 45 | zylindrischer Bereich des harten Kernmaterials von 3 | | |
| 46 | umlaufender Schlitz in 45, Trennlinie | | |

## Patentansprüche

1. Stockgriff (1), insbesondere für einen Skistock, Langlaufskistock, Trekkingstock oder Nordic Walking Stock,
aufweisend einen Kopfbereich (2) und einen Griffbereich (3), sowie eine axiale Ausnehmung (16) zur Aufnahme eines Stockrohrs, und eine daran befestigte und in ihrer Größe verstellbare Handschlaufe (4),
wobei der Stockgriff (1) eine zentrale Ausnehmung (11) aufweist, in welcher ein Schlaufenbefestigungselement (5) mit einer am Schlaufenbefestigungselement (5) befestigten, in ihrer Größe verstellbaren Handschlaufe (4) wenigstens teilweise aufgenommen ist,
**dadurch gekennzeichnet, dass**
das Schlaufenbefestigungselement und die am Schlaufenbefestigungselement (5) befestigte Handschlaufe (4) eine separat von einem Kern (1a) des Stockgriffs (1) ausgebildete modulare Einheit bilden, welche reversibel kippbar um eine Drehachse (D) im Stockgriff (1) am Kern (1a) des Stockgriffs (1) befestigt ist,
wobei das Schlaufenbefestigungselement (5) von einer Ruheposition (X1), bei welcher das Schlaufenbefestigungselement (5) in die Oberflächenkontur des Griffkopfes eingebettet ist, und bei welcher die Größe der Handschlaufe (4) nicht verstellt werden kann indem das Band der Handschlaufe kraftschlüssig, und nicht formschlüssig, fixiert ist, um die Drehachse (D) nach oben in eine Verstellposition (X2) gekippt werden kann, und in dieser Verstellposition (X2) die Größe der Handschlaufe (4) eingestellt werden kann.

2. Stockgriff (1) nach Anspruch 1, **dadurch gekennzeichnet, dass** das Schlaufenbefestigungselement (5) eine Durchgangsöffnung (26) aufweist, durch welche das Schlaufenband der Handschlaufe aus dem Stockgriff herausgeführt wird, um die Hand des Benutzers herumgeführt wird, und durch die gleiche Durchgangsöffnung (26) mit dem freien Ende wieder durch das Schlaufenbefestigungselement (5) hindurch tritt, wobei vorzugsweise das freie Ende des Schlaufenbandes hinter dieser Durchgangsöffnung (26) nach unten um das Schlaufenbefestigungselement (5) um einen Umlenkungsbereich (22) geführt ist und anschließend unterhalb der Schlaufe als freies Schlaufenende (4c) aus dem Griffkopf herausgeführt ist.

3. Stockgriff nach Anspruch 2, **dadurch gekennzeichnet, dass** in der Ruheposition (X1) das Schlaufenband zwischen einer Unterseite (37) des Schlaufenbefestigungselements (5) und einem gegenüberliegenden Boden (27) der zentralen Ausnehmung (11) festlegend geklemmt ist, wobei vorzugsweise im Klemmbereich und/oder im Umlenkungsbereich (22) Mittel angeordnet sind, um die Verstellung der Größe der Handschlaufe zu verhindern, und wobei insbesondere vorzugsweise diese Mittel wenigstens teilweise in Form eines oder mehrerer Klemmvorsprünge (23) oder Klemmabsätze und/oder korrespondierender Vertiefungen (27a), Stufen oder Rillen in der Gegenfläche ausgebildet sind, und wobei besonders bevorzugt auf der Unterseite (37) des Schlaufenbefestigungselements (5) wenigstens eine quer zur Laufrichtung verlaufende Rippe (23) angeordnet ist, und im gegenüberliegenden Boden (27) der zentralen Ausnehmung (11) eine korrespondierende Stufe (27b).

4. Stockgriff nach einem der vorhergehenden Ansprüche, **dadurch gekennzeichnet, dass** das Schlaufenbefestigungselement (5) mittels eines entlang der Drehachse (D) quer zu einer Laufrichtung (L) und quer zur Stockgrifflängsachse (S) in einer Durchgangsöffnung des Kerns (1a) des Stockgriffs (1) angeordneten Querstifts (9) am Kern (1a) des Stockgriffs (1) kippbar befestigt ist.

5. Stockgriff (1) nach einem der vorhergehenden Ansprüche, **dadurch gekennzeichnet, dass** das Schlaufenbefestigungselement (5) zudem mittels einer direkten oder indirekten Verbindung am Kern (1a) des Stockgriffs (1) befestigt ist, die vorzugsweise gleichzeitig eine Führungsfunktion für die Kippbewegung zwischen Ruheposition (X1) und Feststellposition (X2) bereitstellt, und wobei insbesondere vorzugsweise dazu am Kern (1a) und/oder an einem separaten Element (7) Vorsprünge (7e, 7f) vorgesehen sind, die in gekrümmte Ausnehmungen (28a, 28b) in den Seitenflächen (5a, 5b) wenigstens teilweise eingreifen.

6. Stockgriff nach einem der vorhergehenden Ansprüche, **dadurch gekennzeichnet, dass** Einrastelemente vorgesehen sind, die das Schlaufenbefestigungselement (5) in der Ruheposition (X1) und/oder in der Verstellposition (X2) einrasten lassen,
wobei vorzugsweise das Schlaufenbefestigungselement (5) mindestens einen ersten Rastkanal (30a, 30b) in wenigstens einer Seitenfläche (5a, 5b) aufweist, in welchen wenigstens ein erster Rastkamm (31a, 31b) im Ruhezustand (X1) eingreift, wobei das Schlaufenbefestigungselement vorzugsweise zwei Rastkanäle (30a, 30b) aufweist, welche an zwei parallel zueinander angeordneten, einander gegenüberliegenden Seitenwänden (5a,5b) des Schlaufenbefestigungselements (5) angeordnet sind, und wobei vorzugsweise der Kern (1a) zwei in die zentrale Ausnehmung nach innen gerichtete Rastkämme (31a, 31b) aufweist, welche an zwei im Wesentlichen parallel zueinander angeordneten, einander gegenüberliegenden Seitenwänden (14a, 14b) des Kerns (1a) angeordnet sind, welche in die zwei Rastkanäle (30a, 30b) eingreifen,
und/oder wobei vorzugsweise das Schlaufenbefestigungselement (5) mindestens einen zweiten Rastkanal (33a, 33b) in wenigstens einer Seitenfläche (5a, 5b) aufweist, in welchen wenigstens ein erster Rastkamm (31a, 31b) in der Verstellposition (X2) eingreift, wobei das Schlaufenbefestigungselement vorzugsweise zwei Rastkanäle (33a, 33b) aufweist, welche an zwei parallel zueinander angeordneten, einander gegenüberliegenden Seitenwänden (5a,5b) des Schlaufenbefestigungselements (5) angeordnet sind, und wobei vorzugsweise der Kern (1a) zwei in die zentrale Ausnehmung nach innen gerichtete Rastkämme (31a, 31b) aufweist, welche an zwei im Wesentlichen parallel zueinander angeordneten, einander gegenüberliegenden Seitenwänden (14a, 14b) des Kerns (1a) angeordnet sind, welche in die zwei Rastkanäle (33a, 33b) eingreifen.

7. Stockgriff (1) nach einem der vorhergehenden Ansprüche, **dadurch gekennzeichnet, dass** die Handschlaufe einen die Hand des Benutzers umlaufenden Schlaufenabschnitt (4a) aufweist, sowie einen an den Schlaufenabschnitt (4a) einseitig anschliessenden, in eine schlitzförmige Durchgangsöffnung (26) des Schlaufenbefestigungselements (5) eingeführten und in der zentralen Ausnehmung (11) um einen Umlenkbereich (22) des Schlaufenbefestigungselements (5) nach unten herum geführten Umlenkabschnitt (4b) aufweist, und ein erstes freies, aus der zentralen Ausnehmung (11) hinausragendes Ende (4c), das an den Umlenkabschnitt (4b) anschliesst, wobei die Handschlaufe (4) zudem ein zweites an den umlaufenden Schlaufenabschnitt (4a) angrenzendes Ende (4d) aufweist, welches am Schlaufenbefestigungselement (5) befestigt ist, vorzugsweise an einer in der zentralen Ausnehmung (11) des Stockgriffs (1) angeordneten Vorderwand (29) des Schlaufenbefestigungselements, insbesondere bevorzugt mittels eines Befestigungsmittels (10), das vorzugsweise eine Schraube, ein Stift, eine Niete, ein Haken, ein Stoffschluss, einschliesslich Klebeverbindung, Schweissverbindung, Anspritzen, oder eine Kombination davon ist.

8. Stockgriff nach einem der vorhergehenden Ansprüche, **dadurch gekennzeichnet, dass** das Schlaufenbefestigungselement (5) wenigstens eine, vorzugsweise quer zur Laufrichtung angeordnete Ausnehmung (32) aufweist,
und/oder dass das Schlaufenbefestigungselement (5) an seiner Vorderfläche (29) im Übergang zur bei Benutzung in der Ruheposition (X1) die Oberfläche des Griffkopfes bildenden Deckabschnitt (25) Mittel (24) aufweist, die eine Abdichtung gewährleisten.

9. Stockgriff (1) nach einem der vorhergehenden Ansprüche, **dadurch gekennzeichnet, dass** der Stockgriff (1) wenigstens einen, vorzugsweise klammerförmigen, Aufsatz (7) aufweist, der formschlüssig und lösbar mit dem Schlaufenbefestigungselement (5) und/oder mit dem Kern (1a) verbunden ist, wobei vorzugsweise der Aufsatz (7) zwei in Laufrichtung (L) in einer Vorderwand (7c) zusammenlaufende und nach unten hin in einem vorderen Bereich (2a) durch einen Boden (7d) verbundene Seitenwände (7a, 7b) aufweist, wobei die Seitenwände (7a, 7b) jeweils ein nach hinten entgegen der Laufrichtung (L) gerichtetes freies Ende aufweisen, an welchem jeweils ein Rastzapfen (7e, 7f) angeordnet ist, und wobei die Rastzapfen (7e, 7f) in jeweils einen an gegenüberliegenden Seitenwänden (5a, 5b) des Schlaufenbefestigungselements (5) angeordneten gekrümmten Führungskanal (28a, 28b) eingreifen, wodurch das Schlaufenbefestigungselement (5) während einer Kippbewegung des Schlaufenbefestigungselements (5) in der zentralen Ausnehmung (11) des Stockgriffs (1) geführt ist, und wobei vorzugsweise der mindestens eine Führungskanal (28a, 28b) entlang der Krümmung eines Deckabschnittes (25) des Schlaufenbefestigungselements (5) ausgebildet ist.

10. Stockgriff (1) nach Anspruch 9, **dadurch gekennzeichnet, dass** der Aufsatz (7) formschlüssig und lösbar mit dem Kern (1a) des Stockgriffs (1) verbunden ist, vorzugsweise mittels wenigstens einer Rastverbindung.

11. Stockgriff nach einem der vorhergehenden Ansprüche, **dadurch gekennzeichnet, dass** der Winkel zwischen der Ruheposition (X1) und der Verstellposition (X2) im Bereich von 20-90°, vorzugsweise im Bereich von 30-80°, insbesondere vorzugsweise im Bereich von 45-70° liegt.

12. Stockgriff nach einem der vorhergehenden Ansprüche, **dadurch gekennzeichnet dass** der Stockgriff (1) eine erste formschlüssige Verbindung zwischen dem Kern (1a) und dem Schlaufenbefestigungselement (5) aufweist, sowie eine zweite formschlüssige Verbindung zwischen dem Schlaufenbefestigungselement (5) und dem Aufsatz (7) und eine dritte formschlüssige Verbindung zwischen dem Kern (1a) und dem Aufsatz (7).

13. Stockgriff nach einem der vorhergehenden Ansprüche, **dadurch gekennzeichnet, dass** das Schlaufenbefestigungselement (5) einen gekrümmten Deckabschnitt (25) aufweist, welcher in Feststellposition wenigstens teilweise oder insbesondere nahezu vollständig in eine Aussenkontur des Kopfbereichs (2) integriert ist.

14. Verfahren zur Montage eines Stockgriffs gemäß einem der vorhergehenden Ansprüche, **dadurch gekennzeichnet, dass** die Handschlaufe mit einem freien Ende am Schlaufenbefestigungselement (5) befestigt wird, und anschließend als Modul in die zentrale Ausnehmung (11) eingeführt und über einen Querstift im Griffkopf kippbar befestigt wird, wobei vorzugsweise davor oder anschließend wenigstens ein Aufsatz (7) aufgeschoben und am Griffkopf vorzugsweise selbsteinrastend befestigt wird, und über diesen Aufsatz (7) respektive Bereiche davon das Schlaufenbefestigungselement (5) zusätzlich am Griffkopf gesichert und vorzugsweise zusätzlich für die Kippbewegung geführt wird.

15. Stock, insbesondere Trekkingstock, Skistock, Langlaufskistock, oder Nordic Walking Stock, mit einem Stockgriff nach einem der Ansprüche 1-13.

## Claims

1. Pole handle (1), in particular for a ski pole, cross-country ski pole, trekking pole or Nordic walking pole,
having a head region (2) and a handle region (3), as well as an axial recess (16) for receiving a pole tube and a hand loop (4) which is fastened thereto and which is adjustable in terms of its size,
wherein the pole handle (1) has a central recess (11) in which a loop fastening element (5) with a hand loop (4), which is fastened to the loop fastening element (5) and which is adjustable in terms of its size, is at least partially received,
**characterized in that**
the loop fastening element and the hand loop (4), which is fastened to the loop fastening element (5), form a modular unit which is configured separately from a core (1a) of the pole handle (1) and which is fastened to the core (1a) of the pole handle (1) in a reversibly tiltable manner about a rotational axis (D) in the pole handle (1),
wherein the loop fastening element (5) can be tilted from a resting position (X1), in which the loop fastening element (5) is integrated in the surface contour of the handle head and in which the size of the hand loop (4) cannot be adjusted by the strap of the hand loop being non-positively and not positively fixed, upwardly about the rotational axis (D) into an adjustment position (X2), and in this adjustment position (X2) the size of the hand loop (4) can be adjusted.

2. Pole handle (1) as claimed in claim 1, **characterized in that** the loop fastening element (5) has a through-opening (26) through which the loop strap of the hand loop is guided out of the pole handle, is guided around the hand of the user, and passes again through the loop fastening element (5), through the same through-opening (26) with the free end, wherein preferably the free end of the loop strap is guided downwardly to the rear of this through-opening (26) around the loop fastening element (5) around a deflection region (22), and is then guided out of the handle head below the loop as a free loop end (4c).

3. Pole handle as claimed in claim 2, **characterized in that** in the resting position (X1) the loop strap is fixedly clamped between a lower face (37) of the loop fastening element (5) and an opposing base (27) of the central recess (11), wherein preferably means are arranged in the clamping region and/or in the deflection region (22) in order to prevent the adjustment of the size of the hand loop, and wherein, in particular, preferably these means are configured at least partially in the form of one or more clamping projections (23) or clamping protrusions and/or corresponding recesses (27a), steps or grooves in the mating surface, and wherein particularly preferably at least one rib (23) running transversely to the direction of travel is arranged on the lower face (37) of the loop fastening element (5) and a corresponding step (27b) is arranged in the opposing base (27) of the central recess (11).

4. Pole handle as claimed in one of the preceding claims, **characterized in that** the loop fastening element (5) is tiltably fastened on the core (1a) of the pole handle (1) by means of a transverse pin (9) arranged along the rotational axis (D) transversely to a direction of travel (L) and transversely to the pole handle longitudinal axis (S) in a through-opening of the core (1a) of the pole handle (1).

5. Pole handle (1) as claimed in one of the preceding claims, **characterized in that** the loop fastening element (5) is additionally fastened by means of a direct or indirect connection to the core (1a) of the pole handle (1), said connection preferably providing at the same time a guide function for the tilting movement between the resting position (X1) and the fixed position (X2), and wherein in particular projections (7e, 7f) are preferably provided therefor on the core (1a) and/or on a separate element (7), said projections engaging at least partially in curved recesses (28a, 28b) in the lateral surfaces (5a, 5b).

6. Pole handle as claimed in one of the preceding claims, **characterized in that** latching elements which permit the loop fastening element (5) to be latched in the resting position (X1) and/or in the adjustment position (X2) are provided,
wherein preferably the loop fastening element (5) has at least one first latching channel (30a, 30b) in at least one lateral surface (5a, 5b) in which at least one first latching cam (31a, 31b) engages in the resting state (X1), wherein the loop fastening element preferably has two latching channels (30a, 30b) which are arranged on two lateral walls (5a, 5b) of the loop fastening element (5), which are arranged parallel to one another and opposing one another, and wherein preferably the core (1a) has two latching cams (31a, 31b) which are oriented inwardly into the central recess and which are arranged on two lateral walls (14a, 14b) of the core (1a), which are arranged substantially parallel to one another and opposing one another, and which engage in the two latching channels (30a, 30b),
and/or wherein preferably the loop fastening element (5) has at least one second latching channel (33a, 33b) in at least one lateral surface (5a, 5b) in which at least one first latching cam (31a, 31b) engages in the adjustment position (X2), wherein the loop fastening element preferably has two latching channels (33a, 33b) which are arranged on two lateral walls (5a, 5b) of the loop fastening element (5), which are arranged parallel to one another and opposing one another, and wherein preferably the core (1a) has two latching cams (31a, 31b) which are oriented inwardly into the central recess and which are arranged on two lateral walls (14a, 14b) of the core (1a), which are arranged substantially parallel to one another and opposing one another, and which engage in the two latching channels (33a, 33b).

7. Pole handle (1) as claimed in one of the preceding claims, **characterized in that** the hand loop has a loop portion (4a) circulating around the hand of the user, and a deflection portion (4b) which adjoins the loop portion (4a) on one side, which is inserted into a slotted through-opening (26) of the loop fastening element (5), and which is guided downwardly in the central recess (11) around a deflection region (22) of the loop fastening element (5), and a first free end (4c) which protrudes from the central recess (11) and which adjoins the deflection portion (4b), wherein the hand loop (4) additionally has a second end (4d) which adjoins the peripheral loop portion (4a) and which is fastened to the loop fastening element (5), preferably on a front wall (29) of the loop fastening element which is arranged in the central recess (11) of the pole handle (1), in particular preferably by means of a fastening means (10) which preferably is a screw, a pin, a rivet, a hook, a material connection, including an adhesive connection, welded connection, injection-molding or a combination thereof.

8. Pole handle as claimed in one of the preceding claims, **characterized in that** the loop fastening element (5) has at least one recess (32) which is preferably arranged transversely to the direction of travel,
and/or **in that** the loop fastening element (5) has means (24) which ensure a seal on its front surface (29) in the transition to the top portion (25), forming the surface of the handle head during use in the resting position (X1).

9. Pole handle (1) as claimed in one of the preceding claims, **characterized in that** the pole handle (1) has at least one, preferably clamp-shaped, attachment (7) which is positively and releasably connected to the loop fastening element (5) and/or to the core (1a), wherein preferably the attachment (7) has two lateral walls (7a, 7b) which converge in a front wall (7c) in the direction of travel (L) and which are connected downwardly by a base (7d) in a front region (2a), wherein the lateral walls (7a, 7b) in each case have a free end which is oriented to the rear counter to the direction of travel (L) and on which in each case a latching pin (7e, 7f) is arranged, and wherein the latching pins (7e, 7f) engage in each case in a curved guide channel (28a, 28b) which is arranged on opposing lateral walls of the loop fastening element (5), whereby during a tilting movement of the loop fastening element (5) the loop fastening element (5) is guided in the central recess (11) of the pole handle (1), and wherein the at least one guide channel (28a, 28b) is preferably configured along the curvature of a top portion (25) of the loop fastening element (5).

10. Pole handle (1) as claimed in claim 9, **characterized in that** the attachment (7) is positively and releasably connected to the core (1a) of the pole handle (1), preferably by means of at least one latching connection.

11. Pole handle (1) as claimed in one of the preceding claims, **characterized in that** the angle between the resting position (X1) and the adjustment position (X2) ranges from 20 - 90°, preferably ranges from 30 - 80°, in particular preferably ranges from 45 - 70°.

12. Pole handle as claimed in one of the preceding claims, **characterized in that** the pole handle (1) has a first positive connection between the core (1a) and the loop fastening element (5), as well as a second positive connection between the loop fastening element (5) and the attachment (7) and a third positive connection between the core (1a) and the attachment (7).

13. Pole handle as claimed in one of the preceding claims, **characterized in that** the loop fastening element (5) has a curved top portion (25) which in the fixed position is integrated at least partially, or in particular virtually entirely, in an external contour of the top region (2).

14. Method for the assembly of a pole handle as claimed in one of the preceding claims, **characterized in that** the hand loop is fastened with a free end to the loop fastening element (5) and is then inserted as a module into the central recess (11) and is tiltably fastened via a transverse pin in the handle head, wherein, preferably before or subsequently thereto, at least one attachment (7) is pushed on and fastened to the handle head, preferably in a self-latching manner, and the loop fastening element (5) is additionally secured via this attachment (7), respectively regions thereof, to the handle head and preferably is additionally guided for the tilting movement.

15. Pole, in particular trekking pole, ski pole, cross-country ski pole or Nordic walking pole, having a pole handle as claimed in one of the preceding claims 1-13.

## Revendications

1. Poignée de bâton (1), en particulier pour un bâton de ski, un bâton de ski de fond, un bâton de randonnée ou un bâton de marche nordique,
comprenant une zone de tête (2) et une zone de poignée (3), ainsi qu'un évidement axial (16) destiné à recevoir un tube de bâton, et une dragonne (4) fixée à celui-ci et réglable en taille,
la poignée de bâton (1) présentant un évidement central (11) dans lequel est logé au moins en partie un élément de fixation de dragonne (5) avec une dragonne (4) réglable en taille fixée à l'élément de fixation de dragonne (5),
**caractérisé en ce que**
l'élément de fixation de la dragonne et la dragonne (4) fixée à l'élément de fixation de la dragonne (5) forment une unité modulaire séparée d'un noyau (1a) de la poignée de bâton (1), qui est fixée de manière réversible et inclinable autour d'un axe de rotation (D) dans la poignée de bâton (1) autour d'un axe de rotation (D) sur le noyau (1a) de la poignée de bâton (1),
l'élément de fixation de la dragonne (5) pouvant être basculé à partir d'une position de repos (X1), dans laquelle l'élément de fixation de la dragonne (5) est encastré dans le contour de surface de la tête de la poignée et dans laquelle la taille de la dragonne (4) ne peut pas être réglée, la sangle de la dragonne étant fixée par friction et non par complémentarité de forme, de manière à pouvoir basculer vers le haut autour de l'axe de rotation (D) dans une position de réglage (X2), et dans cette position de réglage (X2), la taille de la dragonne (4) peut être ajustée.

2. Poignée de bâton (1) selon la revendication 1, **caractérisée en ce que** l'élément de fixation de la dragonne (5) présente une ouverture de passage (26) à travers laquelle la sangle de la dragonne est sortie de la poignée de bâton, est passée autour de la main de l'utilisateur et passe à nouveau à travers l'élément de fixation de la dragonne (5) par la même ouverture de passage (26) avec son extrémité libre (5), l'extrémité libre de la sangle de la dragonne étant de préférence guidée vers le bas derrière cette ouverture de passage (26) autour de l'élément de fixation de la dragonne (5) autour d'une zone de renvoi (22), puis sortie de la tête de la poignée sous la dragonne en tant qu'extrémité libre de la dragonne (4c).

3. Poignée de bâton selon la revendication 2, **caractérisée en ce que**, dans la position de repos (X1), la sangle de la dragonne est serrée de manière fixe entre une face inférieure (37) de l'élément de fixation à boucle (5) et un fond opposé (27) de l'évidement central (11), des moyens étant de préférence disposés dans la zone de serrage et/ou dans la zone de renvoi (22) afin d'empêcher le réglage de la taille de la dragonne, et dans laquelle, de préférence, ces moyens sont au moins partiellement réalisés sous la forme d'une ou plusieurs saillies de serrage (23) ou de gradins de serrage et/ou de renfoncements correspondants (27a), des gradins ou des rainures dans la surface opposée, et dans lequel, de manière particulièrement préférée, au moins une nervure (23) s'étendant transversalement à la direction de déplacement est disposée sur la face inférieure (37) de l'élément de fixation de boucle (5), et un gradin correspondant (27b) est disposé dans le fond opposé (27) de l'évidement central (11).

4. Poignée de bâton selon l'une des revendications précédentes, **caractérisée en ce que** l'élément de fixation de boucle (5) est fixé de manière basculante au noyau (1a) de la poignée de bâton (1) au moyen d'une goupille transversale (9) disposée le long de l'axe de rotation (D) transversalement à une direction de déplacement (L) et transversalement à l'axe longitudinal (S) de la poignée de bâton dans une ouverture de passage du noyau (1a) de la poignée de bâton (1).

5. Poignée de bâton (1) selon l'une des revendications précédentes, **caractérisée en ce que** l'élément de fixation de la boucle (5) est en outre fixé au noyau (1a) de la poignée de bâton (1) au moyen d'une connexion directe ou indirecte qui assure de préférence en même temps une fonction de guidage pour le mouvement de basculement entre la position de repos (X1) et la position de blocage (X2), et dans lequel, de préférence, des saillies (7e, 7f) sont prévues à cet effet sur le noyau (1a) et/ou sur un élément séparé (7), lesquelles s'engagent au moins partiellement dans des évidements courbés (28a, 28b) dans les surfaces latérales (5a, 5b).

6. Poignée de bâton selon l'une des revendications précédentes, **caractérisée en ce que** des éléments d'encliquetage sont prévus, qui permettent d'encliqueter l'élément de fixation à boucle (5) dans la position de repos (X1) et/ou dans la position de réglage (X2),
l'élément de fixation de boucle (5) présentant de préférence au moins un premier canal d'encliquetage (30a, 30b) dans au moins une surface latérale (5a, 5b), dans lequel au moins un premier peigne d'encliquetage (31a, 31b) s'engage à l'état de repos (X1), l'élément de fixation de boucle présentant de préférence deux canaux d'encliquetage (30a, 30b) qui sont disposés sur deux parois latérales (5a, 5b) de l'élément de fixation à boucle (5) qui sont parallèles l'une à l'autre et opposées l'une à l'autre, et de préférence, le noyau (1a) comporte deux peignes d'encliquetage (31a, 31b) dirigés vers l'intérieur dans l'évidement central (31a, 31b) dirigés vers l'intérieur dans l'évidement central, qui sont disposés sur deux parois latérales (14a, 14b) du noyau (1a) disposées essentiellement parallèlement l'une à l'autre et opposées l'une à l'autre, qui s'engagent dans les deux canaux d'encliquetage (30a, 30b),
et/ou dans lequel, de préférence, l'élément de fixation à boucle (5) comporte au moins un deuxième canal d'encliquetage (33a, 33b) dans au moins une surface latérale (5a, 5b), dans lequel au moins une première crête d'encliquetage (31a, 31b) s'engage dans la position de réglage (X2), l'élément de fixation à boucle présentant de préférence deux canaux d'encliquetage (33a, 33b) qui sont disposés sur deux parois latérales (5a, 5b) de l'élément de fixation à boucle (5) qui sont parallèles entre elles et opposées l'une à l'autre, et dans lequel, de préférence, le noyau (1a) comporte deux peignes d'encliquetage (31a, 31b) dirigés vers l'intérieur dans l'évidement central (31a, 31b) dirigés vers l'intérieur dans l'évidement central, qui sont disposés sur deux parois latérales (14a, 14b) du noyau (1a) disposées essentiellement parallèlement l'une à l'autre et opposées l'une à l'autre, qui s'engagent dans les deux canaux d'encliquetage (33a, 33b).

7. Poignée de bâton (1) selon l'une des revendications précédentes, **caractérisée en ce que** la dragonne comporte une partie en boucle (4a) qui entoure la main de l'utilisateur, ainsi qu'une partie de renvoi (4b) qui se raccorde d'un côté à la partie en boucle (4a), qui est introduite dans une ouverture de passage en forme de fente (26) de l'élément de fixation de boucle (5) et guidée vers le bas dans l'évidement central (11) autour d'une zone de renvoi (22) de l'élément de fixation de boucle (5), et une première extrémité libre (4c) dépassant de l'évidement central (11) qui se raccorde à la partie de renvoi (4b), la dragonne (4) présentant en outre une deuxième extrémité (4d) adjacente à la partie de boucle périphérique (4a), qui est fixée à l'élément de fixation de boucle (5), de préférence à une paroi avant (29) de l'élément de fixation de boucle (5) disposée dans l'évidement central (11) de la poignée de bâton (1), de préférence au moyen d'un moyen de fixation (10) qui est de préférence une vis, une goupille, un rivet, un crochet, une fermeture de tissu, y compris une liaison adhésive, une liaison soudée, une injection ou une combinaison de celles-ci.

8. Poignée de bâton selon l'une des revendications précédentes, **caractérisée en ce que** l'élément de fixation de boucle (5) présente au moins un évidement (32) disposé de préférence transversalement à la direction de déplacement,
et/ou que l'élément de fixation de boucle (5) présente, sur sa surface avant (29), dans la transition vers la partie de recouvrement (25) formant la surface de la tête de poignée en position de repos (X1) lors de l'utilisation, des moyens (24) qui assurent une étanchéité.

9. Poignée de bâton (1) selon l'une des revendications précédentes, **caractérisée en ce que** la poignée de bâton (1) comporte au moins un embout (7), de préférence en forme de pince, qui est relié de manière amovible et par complémentarité de forme à l'élément de fixation de boucle (5) et/ou au noyau (1a), l'embout (7) présentant de préférence deux parois latérales (7a, 7b) qui convergent dans la direction de déplacement (L) dans une paroi avant (7c) et qui sont reliées vers le bas dans une zone avant (2a) par un fond (7d), les parois latérales (7a, 7b) présentant chacune une extrémité libre dirigée vers l'arrière, à l'opposé de la direction de déplacement (L), sur laquelle est disposé un tenon d'encliquetage (7e, 7f), et les tenons d'encliquetage (7e, 7f) s'engagent chacun dans un canal de guidage courbé (28a, 28b) disposé sur des parois latérales opposées (5a, 5b) de l'élément de fixation de boucle (5), de sorte que l'élément de fixation de boucle (5) est guidé dans l'évidement central (11) de la poignée (1) pendant un mouvement de basculement de l'élément de fixation de boucle (5) dans l'évidement central (11) de la poignée de bâton (1), et dans lequel, de préférence, le au moins un canal de guidage (28a, 28b) est formé le long de la courbure d'une partie de recouvrement (25) de l'élément de fixation de boucle (5).

10. Poignée de bâton (1) selon la revendication 9, **caractérisée en ce que** l'embout (7) est relié de manière amovible et par complémentarité de forme au noyau (1a) de la poignée de bâton (1), de préférence au moyen d'au moins un raccord à encliquetage.

11. Poignée de bâton selon l'une des revendications précédentes, **caractérisée en ce que** l'angle entre la position de repos (X1) et la position de réglage (X2) est compris entre 20 et 90°, de préférence entre 30 et 80°, et de manière particulièrement préférée entre 45 et 70°.

12. Poignée de bâton selon l'une des revendications précédentes, **caractérisée en ce que** la poignée de bâton (1) présente une première liaison par complémentarité de forme entre le noyau (1a) et l'élément de fixation de la dragonne (5), ainsi qu'une deuxième liaison par complémentarité de forme entre l'élément de fixation de la dragonne (5) et l'embout (7) et une troisième liaison par complémentarité de forme entre le noyau (1a) et l'embout (7).

13. Poignée de bâton selon l'une des revendications précédentes, **caractérisée en ce que** l'élément de fixation de la dragonne (5) présente une partie de recouvrement courbée (25) qui, en position de blocage, est au moins partiellement ou en particulier presque entièrement intégrée dans un contour extérieur de la zone de tête (2).

14. Procédé de montage d'une poignée de bâton selon l'une des revendications précédentes, **caractérisé en ce que** la dragonne est fixée par une extrémité libre à l'élément de fixation de dragonne (5), puis insérée sous forme de module dans l'évidement central (11) et fixée de manière basculante dans la tête de poignée à l'aide d'une goupille transversale, au moins un embout (7) est enfilé et fixé de préférence par encliquetage sur la tête de poignée, et l'élément de fixation de la dragonne (5) est en outre fixé sur la tête de poignée par cet embout (7) ou des parties de celui-ci et est de préférence guidé en plus pour le mouvement basculant.

15. Bâton, en particulier bâton de trekking, bâton de ski, bâton de ski de fond ou bâton de marche nordique, avec une poignée de bâton selon l'une des revendications précédentes.
